# EUROPÄISCHE PATENTSCHRIFT

(11) **EP 3 868 234 B1**
(45) Veröffentlichungstag und Bekanntmachung des Hinweises auf die Patenterteilung: **12.07.2023**
(21) Anmeldenummer: 20210727.2
(22) Anmeldetag: 30.11.2020
(51) Int. Cl.: A41D 13/01, A41D 27/08, D05C 7/08

(54) **KLEIDUNGSSTÜCK MIT SIGNALFUNKTION BEI OBJEKTERKENNUNG**
GARMENT WITH SIGNAL FUNCTION ON OBJECT DETECTION
VÊTEMENT AVEC FONCTION DE SIGNALISATION EN CAS DE DÉTECTION D' OBJET

(30) Priorität: 24.02.2020 EP 20158934
(43) Veröffentlichungstag der Anmeldung: 25.08.2021
(73) Patentinhaber: Orbis Textil GmbH & Co. KG, 58553 Halver (DE); duotec GmbH, 58553 Halver (DE); Nores UG, 58553 Halver (DE)
(72) Erfinder: Asbeck, Christian, 58285 Gevelsberg (DE); Blätgen, Domenic, 58553 Halver (DE); Joslowski, Lukas, 58644 Iserlohn (DE); Rönisch, Arthur, 58566 Kierspe (DE); Ungemach, Marc, 44629 Herne (DE); Wallmann, Annika, Isabell, 58553 Halver (DE); Wallmann, Jens, 58553 Halver (DE)
(74) Vertreter: Lippert Stachow Patentanwälte Rechtsanwälte

(56) Entgegenhaltungen:
- WO-A1-2016/196483
- WO-A1-2018/187432
- WO-A1-2020/108996
- DE-A1-102016 116 028
- DE-A1-102016 209 460
- DE-A1-102016 224 565
- RU-U1- 189 212
- US-A1- 2018 304 800
- US-B2- 6 834 395

## Beschreibung

Die Erfindung betrifft ein Kleidungstück mit elektronischen Komponenten gemäß dem Oberbegriff von Anspruch 1 sowie ein Verfahren zur Herstellung eines solchen Kleidungsstücks.

Gattungsgemäße Kleidungsstücke umfassen zum einen Schnittteile, die jeweils aus einem Stoff zurechtgeschnitten sind und anschließend miteinander vernäht werden, und zum anderen zumindest eine elektronische Komponente. Mit solchen gattungsgemäßen Kleidungsstücken wird einem zunehmenden Bedürfnis Rechnung getragen, herkömmliche Kleidungsstücke um elektronische Funktionen zu erweitern. Dabei soll zum einen das Kleidungsstück möglichst kostengünstig herstellbar sein, einen uneingeschränkt guten Tragekomfort, ein ansprechendes Design und eine uneingeschränkte Robustheit, insbesondere gegenüber üblichen Abnutzungen und Waschgängen, aufweisen, wohingegen zum anderen über die elektrischen Funktionen eine Funktionalität bereitgestellt werden soll, die über den herkömmlichen Zweck von Kleidungsstücken, nämlich dem optisch ansprechenden Bedecken von Körperteilen, hinausgehen. So sind beispielsweise von der Firma Sensoria Oberteile für Laufkleidung bekannt, an die ein von außen zugänglicher Pulsmesser angenäht ist, über den während einer sportlichen Aktivität die Pulsfrequenz gemessen und an ein Smartphone übertragen werden kann. Auch ist beispielsweise von der Firma Lumo Run eine Laufhose bekannt, an deren Bund ein Bewegungssensor lösbar befestigt ist, über den Bewegungsdaten während des Laufens ermittelt und beispielsweise an ein Smartphone versendet werden können, damit ein Läufer seine Bewegungsdaten auswerten und sein Laufverhalten verbessern kann. Auch sind beispielsweise Kleidungsstücke bekannt, in denen Heizelemente vorgesehen sind, die von einem Benutzer bei Bedarf eingeschaltet werden können.

Im Besonderen besteht jedoch auch der Wunsch, Kleidungsstücke um Funktionalitäten zu erweitern, mit denen für eine verbesserte Sicherheit des Trägers des Kleidungsstücks gesorgt werden kann. So sind beispielsweise Jacken bekannt, an denen Signalleuchten vorgesehen sind, die von einem Träger der Jacke eingeschaltet werden können, damit er bei Dunkelheit besser sichtbar ist. Auch sind beispielsweise Schuhe bekannt, in denen Leuchten integriert sind, die bei vordefinierten Bewegungen des Schuhes leuchten, um die Wahrnehmbarkeit eines Trägers des Schuhes zu verbessern.

Beispielsweise betrifft WO 2018/187432 A1 verschiedene Ausführungsformen eines Kleidungsstücks mit elektronischen Komponenten zur Ausgabe von Signalen, die von Messwerten abhängig sind, die von einer Sensoreinheit aus der Umgebung gemessen werden. RU 189 212 U1 offenbart eine Weste mit einer Signalgebereinheit, die abhängig von Licht, das auf die Weste auftrifft, Lichtsignale bzw. akustische Signale abgibt. US 6,834,395 B2 betrifft ein Kleidungsstück zur verbesserten Sichtbarkeit eines Trägers, das Signale mit einer Umgebung mittels in einen Stoff des Kleidungsstücks eingearbeiteter elektronischer Komponenten kommuniziert. In WO 2016/196483 A1 ist ein als Kleidungsstück ausgebildetes tragbares Verkehrswarnsystem offenbart, das bei Überschreitung eines bestimmten gemessenen Messwerts Signale an einen Träger des Kleidungsstücks oder an die Umgebung abgibt. US 2018/304800 A1 offenbart ein Kleidungsstück für Radfahrer, das abhängig von einer Bewegungshandlung des Radfahrers bestimmte Lichtsignale an die Umgebung abgibt.

WO 2020/108996 A1 betrifft schließlich an einem Stoff eines Kleidungsstücks befestigte Halbleiterbauelemente, die ausgebildet sind, Licht zu emittieren. Dieses Dokument und DE102016116028 offenbaren ein Set an Pailletten zur Realisierung eines Kleidungsstücks.

Bei den verschiedenen, im Stand der Technik bekannten Ansätzen weisen die in das Kleidungsstück integrierten elektrischen Komponenten, die die Wahrnehmbarkeit eines Trägers des Kleidungsstückes verbessern sollen, jedoch stets einen hohen Energieverbrauch auf, was die Nutzungsdauer der Kleidungsstücke begrenzt. Darüber hinaus sorgen die bei herkömmlichen Kleidungsstücken bekannten elektrischen Komponenten nur unzureichend für einen verbesserten Schutz des Trägers des Kleidungsstücks.

Der vorliegenden Erfindung liegt die Aufgabe zugrunde, ein Kleidungsstück, insbesondere eine Jacke, bereitzustellen, mit dem zumindest ein Nachteil von herkömmlichen Kleidungsstücken zumindest teilweise behoben wird.

Als eine Lösung schlägt die Erfindung ein Kleidungsstück mit den Merkmalen gemäß Anspruch 1 vor. Das erfindungsgemäße Kleidungsstück umfasst mehrere Schnittteile, die jeweils aus einem Stoff zurechtgeschnitten sind und die miteinander vernäht sind. Das Kleidungsstück weist als elektronische Komponenten zumindest eine Sensoreinheit zur Erfassung einer Präsenz eines externen Objekts, eine Steuereinheit und eine elektronische Signalgebereinheit auf. Allgemein ist in der vorliegenden Anmeldung jeder Bestandteil des Kleidungsstücks als elektronische Komponente des Kleidungsstücks bezeichnet, durch den oder zu dem bei einer bestimmungsgemäßen Verwendung des Kleidungsstücks in einer Betriebsphase des Kleidungsstücks elektrischer Strom fließt, wobei bevorzugt jede der elektronischen Komponenten mit der Steuereinheit verbunden ist, wobei in einer Betriebsphase des Kleidungsstücks ein vordefinierter Stromfluss zwischen der Steuereinheit und der jeweiligen anderen elektronischen Komponente vorgesehen ist. Beispielsweise kann eine elektronische Komponente als Leiterbahn, als Sensor oder als Lichtquelle ausgebildet sein. Einige der elektronischen Komponenten können insbesondere mehrere elektronische Funktionselemente umfassen, die funktional zusammenwirkend miteinander elektrisch leitend verbunden sind unter Ausbildung einer elektronischen Schaltung, die die Funktion der jeweiligen elektronischen Komponenten bereitstellt, wohingegen andere elektronische Komponenten einteilig und sehr einfach ausgestaltet sein können. Erfindungsgemäß ist eine der elektronischen Komponenten als Sensoreinheit zur Erfassung einer Präsenz eines externen Objekts ausgebildet.

Zu diesem Zweck ist die Sensoreinheit dazu ausgebildet, Messwerte auszugeben, wobei die Sensoreinheit immer dann, wenn sie die Präsenz eines externen Objekts erfasst, einen anderen Messwert ausgibt, als wenn sie keine Präsenz eines externen Objekts erfasst. Hierzu kann die Sensoreinheit auf verschiedene Weise ausgestaltet sein. Beispielsweise kann die Sensoreinheit dazu ausgebildet sein, als externes Objekt eine Lichtquelle zu erfassen. Hierzu kann beispielsweise die Sensoreinheit eine Photodiode aufweisen, wobei als Messwert der von der Photodiode ausgegebene Strom von der Sensoreinheit ausgegeben wird, wobei bei der Präsenz einer Lichtquelle, die Licht auf die Photodiode abstrahlt, sich der Stromwert verändert. Je nach Anwendungszweck kann die Sensoreinheit dabei auf Licht einer bestimmten Frequenz abgestimmt sein, insbesondere auf die Erkennung von sichtbarem Licht in einem Frequenzbereich von ca. 400 THz bis 750 THz. Anstelle oder ergänzend zu einer Photodiode kann die Steuereinheit beispielsweise einen CCD-Chip als Sensor umfassen. In einer Ausführungsform kann die Sensoreinheit zumindest einen TOF- (Time Of Flight) Sensor umfassen, der die Präsenz eines externen Objekts dadurch erfasst, dass sich ein externes Objekt dem Kleidungsstück nähert, da sich die Zeit, in der ein von dem TOF-Sensor ausgesandtes Licht wieder zum TOF-Sensor zurückkehrt, verkürzt. Die Sensoreinheit kann beispielsweise auch als herkömmlicher Infrarot-Bewegungsmelder oder Ultraschallsensor ausgebildet sein. Die Signalgebereinheit ist dazu ausgebildet, ein Signal auszugeben, das für den Träger des Kleidungsstücks wahrnehmbar ist und/oder ein Signal auszugeben, das für einen externen Beobachter des Kleidungsstücks wahrnehmbar ist. Beispielsweise kann die Signalgebereinheit eine Lichtquelle aufweisen, die Licht abstrahlt und die ein externer Betrachter das Kleidungsstück besonders gut wahrnehmen kann. Beispielsweise kann die Signalgebereinheit eine Tonerzeugungseinheit umfassen, die einen Signalton abgibt, beispielsweise über einen Lautsprecher. Beispielsweise kann die Signalgebereinheit eine Vibrationseinrichtung umfassen, die Vibrationssignale als wahrnehmbares Signal ausgibt. Besonders bevorzugt ist eine solche Vibrationseinheit an der zum Träger des Kleidungsstücks gewandten Innenseite des Kleidungsstücks vorgesehen, insbesondere an sensiblen Körperstellen des Trägers, wie beispielsweise dem Handgelenk oder im Schulter- oder Halsbereich, so dass der Träger das Vibrationssignal besonders gut wahrnehmen kann. Erfindungsgemäß ist die Steuereinheit dazu ausgebildet, während einer Betriebsphase des Kleidungsstücks aus der Sensoreinheit Messwerte zu empfangen und in Abhängigkeit von den ausgelesenen Messwerten erzeugte Ansteuersignale an die Signalgebereinheit zu übertragen. Die Signalgebereinheit ist dazu ausgebildet, auf Empfang von einem vordefinierten Ansteuersignal hin ein vordefiniertes, für einen Träger des Kleidungsstücks und/oder für einen externen Beobachter des Kleidungsstücks wahrnehmbares Signal auszugeben. Bei dem erfindungsgemäßen Kleidungsstück werden somit über die Steuereinheit Messwerte aus der Sensoreinheit ausgelesen, und über die Steuereinheit werden gezielt in Abhängigkeit von den ausgelesenen Messwerten Ansteuersignale an die Signalgebereinheit übertragen, wobei die Signalgebereinheit bevorzugt ausschließlich dann, wenn vordefinierte Ansteuersignale an sie übertragen werden, vordefinierte Signale ausgibt. Diese Signale sind dann geeignet ausgebildet, um für den Träger des Kleidungsstückes oder den externen Betrachter wahrnehmbar zu sein.

Das erfindungsgemäße Kleidungsstück bringt im Vergleich zu herkömmlichen Kleidungsstücken wesentliche Vorteile mit sich. Die Erfinder haben erkannt, dass ein Kleidungsstück besonders dann effektiv zum Schutze seines Trägers beitragen kann und gleichzeitig möglichst wenig Energie verbrauchen kann, wenn in das Kleidungsstück sowohl eine Steuereinheit als auch eine Sensoreinheit und eine Signalgebereinheit integriert ist, so dass die Signalgebereinheit selektiv dann Signale ausgibt, wenn die Sensoreinheit Messwerte ausgegeben hat, die als Gefährdungspotential eingestuft werden. Entsprechend gibt bevorzugt die Signalgebereinheit nur dann vordefinierte Signale aus, die bevorzugt für einen externen Betrachter des Kleidungsstücks und/oder den Träger des Kleidungsstücks wahrnehmbar sind, wenn sie von der Steuereinheit ein vordefiniertes Ansteuersignal erhalten hat, das über die Steuereinheit nur dann an die Signalgebereinheit ausgesandt wird, wenn die von der Sensoreinheit ausgelesenen Messwerte so ausgewertet wurden, dass ihnen die Präsenz einer Gefahr zugeordnet wurde. Das erfindungsgemäße Kleidungsstück reagiert somit gezielt auf eine vordefinierte, für den jeweiligen Anwendungsbereich des Kleidungsstückes relevante Präsenz von Objekten. Der Energieverbrauch ist hierdurch gesenkt, da die Signalgebereinheit nicht, wie beispielsweise bei herkömmlichen Leuchtjacken, dauerhaft Energie verbraucht, indem sie auch dann Signale ausgibt, wenn keine Gefahr droht. Die Steuereinheit umfasst dabei erfindungsgemäß zumindest eine Schnittstelle, über die sowohl die Messwerte der Sensoreinheit ausgelesen werden als auch die Ansteuersignale an die Signalgebereinheit übertragen werden. In einer Ausführungsform umfasst die Steuereinheit eine Recheneinheit, in der eine Auswertung der von der Sensoreinheit ausgelesenen Messwerte erfolgt und in der in Abhängigkeit von den Messwerten die Ansteuersignale erzeugt werden, die anschließend an die Signalgebereinheit ausgegeben werden. In einer Ausführungsform ist die Steuereinheit als Schnittstelle ausgebildet, insbesondere als standardisierte Schnittstelle, beispielsweise als drahtgebundene Schnittstelle, insbesondere als USB-Schnittstelle, oder als Drahtlosschnittstelle, insbesondere NFC- oder Bluetooth-Schnittstelle, insbesondere Bluetooth smart, Bluetooth smart ready oder Bluetooth low energy (BLE) Schnittstelle, wobei während der Betriebsphase an die Steuereinheit eine externe Recheneinheit angeschlossen ist und die von der Sensoreinheit ausgelesenen Messwerte über die Schnittstelle an die externe Recheneinheit übertragen werden, wobei in der externen Recheneinheit die Messwerte ausgewertet werden und in Abhängigkeit von den Messwerten Ansteuersignale erzeugt werden, die über die Schnittstelle und somit die Steuereinheit an die Signalgebereinheit übertragen werden. Allgemein ist besonders bevorzugt zumindest eine der elektronischen Komponenten in zumindest ein Schnittteil integriert, so dass die elektronische Komponente unlösbar mit dem jeweiligen Schnittteil bzw. den jeweiligen Schnittteilen verbunden ist. In einer besonders bevorzugten Ausführungsform sind sämtliche elektronische Komponenten in zumindest einem der Schnittteile, insbesondere in einer Auswahl der Schnittteile, integriert.

Die Erfinder haben ferner erkannt, dass in besonders vorteilhaften Ausführungsformen des erfindungsgemäßen Kleidungsstücks dank der erfindungsgemäßen Ausgestaltung das Kleidungsstück besonders vorteilhafte Eigenschaften aufweisen kann, die es als in hohem Maße funktionales Kleidungsstück qualifizieren. Beispielsweise kann durch die erfindungsgemäße Ausgestaltung ein wasserdichtes oder zumindest wasserabweisendes Kleidungsstück, insbesondere Jacke, mit den erfindungsgemäßen funktionalen Eigenschaften realisiert sein, das beispielsweise zumindest bei einem Spraytest gemäß Norm DIN EN 24920 die Anforderungen für eine normgemäß definierte Note von mindestens 3 (Benetzung der besprühten Fläche nur an kleinen, getrennten Flächen), insbesondere von mindestens 4 (Keine Benetzung, nur Anhaften kleiner Tropfen auf der besprühten Fläche), insbesondere für die normgemäße Bestnote 5 (Keine Benetzung und kein Anhaften kleiner Tropfen an der besprühten Fläche) erfüllt.

In einer Ausführungsform sind zumindest einige der elektronischen Komponenten unlösbar mit dem jeweiligen Stoff verbunden, aus dem das jeweilige Schnittteil zurechtgeschnitten ist, an dem die jeweilige elektronische Komponente angeordnet ist. Bevorzugt erstrecken sich zumindest einige der elektronischen Komponenten über mehrere Schnittteile hinweg, wobei sie in dem Kleidungsstück unlösbar mit dem jeweiligen Stoff verbunden sind, aus dem das jeweilige Schnittteil zurechtgeschnitten ist. Unter unlösbarer Verbindung ist hierbei verstanden, dass ein Lösen der elektronischen Komponente nur unter Beschädigung des Kleidungsstücks möglich ist. Besonders bevorzugt sind zumindest die Sensoreinheit und die Signalgebereinheit unlösbar mit dem jeweiligen Stoff verbunden, aus dem das jeweilige Schnittteil zurechtgeschnitten ist. Besonders bevorzugt ist darüber hinaus auch die Steuereinheit unlösbar mit dem jeweiligen Stoff verbunden, aus dem das jeweilige Schnittteil zurechtgeschnitten ist. Besonders bevorzugt umfasst die Steuereinheit eine elektrische Schnittstelle, insbesondere Standardschnittstelle, insbesondere drahtgebundene oder drahtlose Schnittstelle. Eine drahtlose Schnittstelle kann allgemein bevorzugt beispielsweise als Wifi-Schnittstelle oder als Bluetooth-Schnittstelle ausgebildet sein, insbesondere als Bluetooth smart, Bluetooth smart ready oder Bluetooth low energy (BLE) Schnittstelle. Besonders bevorzugt sind die elektronischen Komponenten zumindest teilweise auf den jeweiligen Stoff aufgedruckt, auf den jeweiligen Stoff aufgeklebt, in den jeweiligen Stoff eingestickt, eingestrickt oder eingewebt. Besonders bevorzugt umfassen die elektronischen Komponenten leitende Garne, die Teil des jeweiligen Stoffes sind, beispielsweise indem sie aufgeklebt, eingestickt, eingestrickt oder eingewebt sind. Durch die Integration der elektronischen Komponenten in die Schnittteile kann das Kleidungsstück besonders robust und einfach hergestellt sein. In einer Ausführungsform wird das Kleidungsstück hergestellt, indem zuerst die Schnittteile zumindest abschnittsweise miteinander vernäht werden und anschließend die elektronischen Komponenten in die Schnittteile integriert werden, wobei besonders bevorzugt die Schnittteile zumindest an solchen Stellen miteinander vernäht werden, bevor die elektronischen Komponenten in die Schnittteile integriert werden, an denen die elektronischen Komponenten von den jeweiligen Schnittteilen auf die benachbarten Schnittteile übergehen. In einer anderen Ausführungsform werden die elektronischen Komponenten zuerst in die Schnittteile integriert, bevor dann die Schnittteile miteinander vernäht werden.

In einer Ausführungsform umfasst die Steuereinheit eine Verknüpfung mit einer Recheneinheit, in der eine Auswertelogik abgelegt ist. Die Steuereinheit ist dazu ausgebildet, die aus der Sensoreinheit ausgelesenen Messwerte mit der abgelegten Auswerteelektronik auszuwerten und in Abhängigkeit von einem durch die Auswertelogik erzielten Auswerteergebnis Ansteuersignale an die Signalgebereinheit auszugeben. In einer Ausführungsform umfasst die Steuereinrichtung die Recheneinheit. Beispielsweise kann die Verknüpfung über eine Kommunikationsschnittstelle, insbesondere drahtlos oder drahtgebunden, hinterlegt sein, über die die Steuereinheit auf eine auf einem von den Schnittteilen separaten Gerät abgelegte Programmierung zugreift. Allgemein ist die Abhängigkeit bevorzugt vorgegeben oder vorgebbar. Bevorzugt ist die Programmierung auf einem mobilen Gerät umfassend eine GUI abgelegt, über die die Abhängigkeit durch einen Nutzer veränderbar ist. In einer Ausführungsform ist die Recheneinheit in die Schnittteile des Kleidungsstücks integriert, d. h. unlösbar mit dem jeweiligen Stoff verbunden, aus dem das jeweilige Schnittteil zurechtgeschnitten ist. In einer Ausführungsform ist das Kleidungsstück ein Set umfassend aus einem Stoff zurechtgeschnittene Schnittteile, die miteinander vernäht sind, sowie eine separate Recheneinheit, in der die Auswertelogik abgelegt ist und die insbesondere über eine Kommunikationsschnittstelle mit den in den Schnittteilen integrierten Bestandteilen der elektronischen Komponenten reversibel lösbar anschließbar ist.

Erfindungsgemäß sind die elektronischen Komponenten so in dem Kleidungsstück integriert, dass das Kleidungsstück ausgehend von jeder Stelle, an der sich die elektronischen Komponenten befinden, innerhalb einer Wegstrecke von weniger als 3 cm, insbesondere weniger als 2 cm, insbesondere weniger als 1 cm, reversibel biegbar und/oder faltbar ist. Die Erfinder haben erkannt, dass bei dieser Ausführungsform die Bequemlichkeit des Kleidungsstücks besonders günstig aufrechterhalten werden kann. Beispielsweise können hierzu zur Realisierung der elektronischen Komponenten zum einen elektrisch leitende Garne verwendet werden und zum anderen vorgefertigte elektronische Bauteile, deren Abmessung so gering ist, dass die erläuterte Biegbarkeit und/oder Faltbarkeit weiterhin gewährleistet ist, wobei diese vorgefertigten elektronischen Bauteile unlösbar, d. h. nur mit Zerstörung lösbar, mit den weiteren Bestandteilen der jeweiligen elektronischen Komponente verbunden sind. Dabei können die elektronischen Bauteile auch in sich eine Bieg- bzw. Faltbarkeit aufweisen. Beispielsweise kann eine entsprechende elektronische Komponente Bauteile aufweisen, die gelenkig miteinander verbunden sind und jeweils eine entsprechend kleine Größe aufweisen, bevorzugt von unter 3 cm in jegliche Richtung, bevorzugt von unter 2 cm in jegliche Richtung. Erfindungsgemäß weist zumindest eine der elektronischen Komponenten zumindest eine Paillette auf, die als mit elektronischen Funktionselementen bestückte Platine ausgebildet ist. Die Paillette kann beispielsweise die elektronische Komponente ausbilden oder eines von mehreren Bauteilen der elektrischen Komponente sein. Platinen werden standardmäßig bekannt mit elektronischen Funktionselementen bestückt eingesetzt, beispielsweise werden als elektronische Funktionselemente elektronische Standardelemente wie etwa Kondensatoren, Transistoren, Leiterbahnen, Spulen, Dioden, Konverterschaltungen, Lautsprechermodule und/oder Transformatoren verwendet. Die Herstellung einer Platine ist absoluter industrieller Standard. Hierzu wird eine Leiterplatte mit den elektronischen Funktionselementen bestückt. Bevorzugt ist die Leiterplatte starr und somit nicht bieg- und/oder faltbar. Faltbar bedeutet, wie allgemein bekannt, dass ein Gegenstand, der sich flächig eben erstreckt, an einer Faltlinie so gefaltet werden kann, dass zwei Abschnitte seiner zuvor ebenen Fläche, die zuvor auf zwei verschiedenen Seiten der Faltlinie angeordnet waren, auf derselben Seite der Faltlinie aufeinander liegen. Indem die Paillette als eine solche mit Funktionselementen bestückte Platine ausgebildet ist, weist die Paillette gleichzeitig die für die Befestigung an einem Kleidungsstück nötigen mechanischen Eigenschaften und die für ihre Funktion als Teil der elektronischen Komponente funktional erforderlichen elektronischen Eigenschaften auf. Bevorzugt bildet die Leiterplatte, an der die elektronischen Funktionselemente unmittelbar befestigt sind, die mechanischen Schnittstellen zur Befestigung der Paillette an dem Kleidungsstück aus. Als mechanische Schnittstelle ist insbesondere eine Annähaussparung vorgesehen, die von einer Umrandung umgeben ist, bevorzugt umfänglich geschlossen umgeben ist, so dass sie als Annähloch ausgebildet ist. Über eine solche Annähaussparung kann auf sehr einfache und zur Herstellung des Kleidungsstücks übliche Art und Weise mittels eines Garns die Paillette an einem Schnittteil des Kleidungsstücks befestigt werden. Die Paillette weist in sämtlichen Richtungen eine Erstreckung von weniger als 3 cm, insbesondere weniger als 2 cm auf. Hierdurch ist die beschriebene vorteilhafte reversible Biegbarkeit bzw. Faltbarkeit des Kleidungsstücks besonders vorteilhaft gewährleistet. An der Paillette sind Kontakt vorgesehen, über die ihre elektrischen Funktionselemente kontaktiert werden können. In dem Kleidungsstück ist die Paillette über ihre Kontakte mit einem leitenden Garn, das mit zumindest einem der Schnittteile verbunden ist, mit dem Schnittteil verbunden und somit an dem Schnittteil fixiert. Die Paillette weist zumindest eine Annähaussparung auf, an deren Umrandung einer der Kontakte ausgebildet ist, wobei das leitende Garn durch die Annähaussparung und an deren Umrandung anliegend verläuft und die Umrandung der Annähaussparung am Schnittteil fixiert. Durch das leitende Garn, das mit dem Schnittteil verbunden ist, ist somit gleichzeitig eine elektrische Kontaktierung der elektronischen Funktionselemente der Paillette und eine mechanische Fixierung der Paillette an dem Schnittteil gewährleistet. In einer Ausführungsform sind in das Kleidungsstück mehrere Pailletten integriert, die durch das elektrisch leitende Garn miteinander verbunden sind unter Ausbildung einer elektronischen Schaltung, deren Leiterbahnen zumindest teilweise durch das elektrisch leitende Garn gebildet sind und deren elektronischen Funktionselemente durch die Pailletten ausgebildet sind. Selbstverständlich kann das elektrisch leitende Garn mehrere separate Garnabschnitte umfassen, die jeweils aus einem geeigneten Garnmaterial hergestellt sind. Dabei dient jeder Garnabschnitt der Bereitstellung eines Teils der elektrischen Leiterbahnen der elektronischen Schaltung. Die elektronische Schaltung kann beispielsweise eine der elektronischen Komponenten ausbilden oder mehrere der elektronischen Komponenten ausbilden. Bevorzugt umfasst zumindest eine der elektronischen Komponenten eine Gruppe an Pailletten, von denen jede zumindest ein elektronisches Funktionselement dieser elektronischen Komponente ausbildet und die unter Ausbildung dieser elektronischen Komponente durch das leitende Garn miteinander verbunden sind. Die Funktionselemente dieser Pailletten sind somit die Funktionselemente der elektronischen Komponente. Die Erfinder haben erkannt, dass durch die beschriebene Verwendung von Pailletten eine Biegbarkeit und insbesondere gerade auch eine Faltbarkeit, d. h. ein scharfes Knicken des Kleidungsstücks, an sehr nah aneinander liegenden Stellen ermöglicht ist, was für den Tragekomfort besonders vorteilhaft ist, und dass darüber hinaus hierdurch die Herstellung eines hochfunktionalen Kleidungsstücks besonders vereinfacht und vergünstigt ist. Denn die Pailletten können über eine Standardverfahren zur Herstellung von Leiterplatinen mit gewünschten elektronischen Funktionselementen hergestellt werden und anschließend über die leitenden Garne miteinander verbunden werden, so dass praktisch die Schnittteile eine übergeordnete Leiterplatte darstellen, wobei das leitende Garn die unmittelbar an dieser übergeordneten Leiterplatte angeordneten Leiterbahnen ausbildet und die Pailletten die elektronischen Funktionselemente dieser übergeordneten Leiterplatte ausbilden, die über das leitende Garn als deren Leiterbahnen miteinander verbunden sind. Die erfindungsgemäße Realisierung des Kleidungsstücks ermöglicht somit sowohl die Herstellung von Pailletten mittels standardmäßigem Herstellungsverfahren von herkömmlichen Platinen als auch das standardmäßige Aufbringen der Pailletten über herkömmliche Paillettenstickmaschinen an einem Schnittteil, wodurch auf einfache Weise komplexe elektronische Schaltungen in dem Kleidungsstück integriert werden können, ohne dass hierdurch das Kleidungsstück an Tragekomfort verliert. Besonders bevorzugt weist die zumindest eine Paillette eine wasserdichte Umhüllung auf, in der die elektronischen Funktionselemente der Paillette eingekapselt sind. Besonders bevorzugt bildet diese Umhüllung einen vollständig geschlossenen Innenraum aus, in dem sämtliche Funktionselemente der Paillette angeordnet sind, wobei die Kontakte außerhalb der Umhüllung angeordnet sind und sich eine Leiterbahn ausgehend von den Kontakten in den Innenraum hinein erstreckt. Durch das Vorsehen der wasserdichten Umhüllung kann eine Waschbarkeit des Kleidungsstücks bei 30 °C gewährleistet sein, ohne dass hierbei Wasser in den von der Umhüllung umschlossenen Innenraum eindringen kann und somit zu den Funktionselementen gelangen kann, was die Aufrechterhaltung sämtlicher Funktionen des Kleidungsstücks besonders einfach sicherstellt.

Besonders bevorzugt ist eine Seite der Paillette als Bruchseite ausgebildet, die als abgebrochene Kante ausgebildet ist. An ihrer Bruchseite ist die Paillette somit von einem zuvor an ihr befestigten benachbarten Abschnitt abgebrochen worden. Das Ausbilden einer Bruchseite ist besonders vorteilhaft, da hierdurch die Paillette über den zuvor benachbarten Abschnitt während eines Arbeitsschritts, während dessen sie an dem Schnittteil fixiert wurde, gehalten werden konnte, was die Fixierung der Paillette an dem Schnittteil besonders vereinfacht, wobei wegen der anschließend erfolgten Entfernung dieses Abschnitts die Abmessungen der Paillette besonders kleingehalten werden können, was für den Tragekomfort des Kleidungsstücks letztlich besonders vorteilhaft ist. In einer Ausführungsform weist die Paillette einen ersten, als Elektronikabschnitt ausgebildeten Abschnitt und einen neben dem ersten Abschnitt angeordneten zweiten, als Führungsabschnitt ausgebildeten Abschnitt auf. Der Elektronikabschnitt der Paillette weist die zumindest eine Annähaussparung, insbesondere sämtliche Annähaussparungen, über die die Paillette an dem Kleidungsstück befestigt ist, d. h. durch die ein Garn zur Befestigung der Paillette an dem Kleidungsstück verläuft, und sämtliche elektronischen Funktionselemente der Paillette auf. Der Führungsabschnitt weist eine Fläche von mindestens 20 mm², insbesondere mindestens 30 mm², insbesondere eine Fläche von 20 mm² bis 50 mm² auf. Durch das Vorsehen des von dem Elektronikabschnitt unabhängigen Führungsabschnitts kann die Paillette besonders gezielt auf standardmäßige Paillettenstickmaschinen ausgerichtet ausgebildet sein, was die Herstellung des Kleidungsstücks besonders vereinfacht und insbesondere beschleunigt. Durch das Vorsehen des von dem Führungsabschnitt unabhängigen Elektronikabschnitts kann dieser Abschnitt ohne Rücksichtnahme auf das mechanische Angreifen einer Paillettenstickmaschine gezielt zur Gewährleistung der erforderlichen elektronischen Funktionalitäten ausgebildet sein. Führungsabschnitt und Elektronikabschnitt sind nebeneinander angeordnet und überlappen sich somit nicht. Allerdings sind Elektronikabschnitt und Führungsabschnitt starr miteinander verbunden, so dass durch mechanische Fixierung des Führungsabschnitts die Position des Elektronikabschnitts eindeutig festgelegt ist. Bevorzugt ist der Führungsabschnitt in einer vorgegebenen Richtung neben dem Elektronikabschnitt angeordnet, wobei Führungsabschnitt und Elektronikabschnitt durch eine geradlinig und senkrecht zur vorgegebenen Richtung verlaufende Grenze voneinander abgegrenzt sind. Besonders bevorzugt sind Elektronikabschnitt und Führungsabschnitt integral einstückig hergestellt, wobei bevorzugt der Führungsabschnitt durch das Platinenträgermaterial der Platine, als die die Paillette ausgebildet ist, ausgebildet ist. Besonders bevorzugt ist in dem Führungsabschnitt ein Führungsloch für einen Dorn einer Paillettenstickmaschine vorgesehen. Ein solcher Dorn ist bei herkömmlichen Paillettenstickmaschinen üblicherweise vorgesehen, der die an einem Schnittteil zu befestigenden Pailletten mitnimmt, indem er in ein Führungsloch der Paillette greift, so dass über diesen Dorn eine Zuführung der Paillette zu dem Schnittteil und/oder eine Ausrichtung der Paillette an dem Schnittteil erfolgt, bevor und/oder während die Paillette an dem Kleidungsstück mittels der Paillettenstickmaschine befestigt wird. Der Dorn kann beispielsweise nach Art eines Stifts oder als Warze eines Warzenrads ausgebildet sein und ist zum Eingreifen in das Führungsloch ausgebildet. Das Vorsehen eines solchen Führungslochs, bevorzugt mit einem Durchmesser von 0,8 mm - 2 mm, ist für die besonders einfache Befestigung der Paillette und somit günstige Herstellung des Kleidungsstücks besonders vorteilhaft. Besonders bevorzugt ist die Paillette ausschließlich innerhalb ihres Elektronikabschnitts an dem Schnittteil fixiert, so dass der Führungsabschnitt nicht der mechanischen Fixierung der Paillette an dem Schnittteil dient sondern lediglich der Positionierung der Paillette zur Fixierung während der Herstellung des Kleidungsstücks.

In einer Ausführungsform weist das Kleidungsstück eine Oberstoffschicht auf, die bei einem bestimmungsgemäßen Tragen des Kleidungsstücks eine vom Träger weg gewandte Außenseite des Kleidungsstücks bildet. Das Kleidungsstück weist ferner bevorzugt eine Unterstoffschicht auf, die bei bestimmungsgemäßem Tragen des Kleidungsstücks eine zum Träger gewandte Innenseite des Kleidungsstücks ausbildet. Die Unterstoffschicht ist somit die innerste Schicht des Kleidungsstückes, d. h. die Schicht des Kleidungsstückes, die dem Träger am nächsten liegt. Besonders bevorzugt ist zwischen der Oberstoffschicht und der Unterstoffschicht ein Zwischenraum ausgebildet, in dem die elektronischen Komponenten angeordnet sind. Besonders bevorzugt sind die elektronischen Komponenten zu mindestens 90 %, insbesondere mindestens 95 %, ihrer flächigen Erstreckung in diesem Zwischenraum angeordnet. In einer Ausführungsform sind die elektronischen Komponenten vollständig innerhalb dieses Zwischenraums angeordnet. Beispielsweise können die elektronischen Komponenten hierzu in einer aus mehreren Schnittteilen des Kleidungsstückes gebildeten Zwischenschicht integriert sein, die sich in dem Zwischenraum zwischen Unterstoffschicht und Oberstoffschicht befindet. Beispielsweise kann diese Zwischenschicht als Futter oder Membran ausgebildet sein, so dass die elektronischen Komponenten in das Futter oder die Membran integriert sind. In einer Ausführungsform sind die elektronischen Komponenten an der zur Oberstoffschicht gewandten Seite der Unterstoffschicht und/oder an der zur Unterstoffschicht gewandten Seite der Oberstoffschicht angeordnet. In jedem Fall bringt das Anordnen der elektronischen Komponenten in dem Zwischenraum den besonderen Vorteil mit sich, dass die elektronischen Komponenten besonders gut geschützt sind. Besonders bevorzugt befinden sich nur solche Abschnitte der elektronischen Komponenten außerhalb des Zwischenraums, die in einem Betriebszustand des Kleidungsstückes elektrisch isoliert und wasserdicht abgedichtet sind. Beispielsweise kann sich ausschließlich eine elektronische Komponente mit ausschließlich einer Kabelanschlusseinrichtung aus dem Zwischenraum hinaus erstrecken, wobei das Kleidungsstück bevorzugt Mittel aufweist, die zum Isolieren und Abdichten der Kabelschnittstelle geeignet sind.

In einer Ausführungsform weist die Sensoreinheit zumindest einen optischen Sensor auf, der dazu ausgebildet ist, einen Messwert in Abhängigkeit von einer Lichtintensität von auf ihn auftreffendem Licht auszugeben. In einer Ausführungsform ist der Sensor dazu ausgebildet, einen binären Messwert auszugeben, wobei der Sensor dazu ausgebildet ist, bei Überschreiten einer Mindestlichtintensität ein erstes Signal auszusenden und bei Unterschreiten der auf ihn auftreffenden Lichtintensität ein zweites Signal auszugeben. In einer Ausführungsform ist der Sensor dazu ausgebildet, einen sich in Abhängigkeit von der Lichtintensität kontinuierlich verändernden Messwert auszugeben. Beispielsweise kann der Sensor als Photodiode ausgebildet sein, wobei der Sensor einen Photostrom als Messwert in Abhängigkeit von der Lichtintensität ausgibt. Besonders bevorzugt ist die Steuereinheit dazu ausgebildet, in Abhängigkeit von dem als Messwert ausgegebenen Wert der Lichtintensität die Signalgebereinheit zur Abgabe eines Signals anzusteuern. Beispielsweise kann die Steuereinheit dazu ausgebildet sein, ein vordefiniertes Ansteuersignal an die Signalgebereinheit auszugeben, sobald ein vorbestimmter Wert der Lichtintensität erreicht ist, den sie dem Messwert zuordnen kann, der von der Sensoreinheit ausgegeben wurde. Allgemein ist bevorzugt in der Steuereinheit eine Verknüpfung mit einer Auswertelogik hinterlegt, die die entsprechende Auswertung des Messwerts vornimmt und somit die Abhängigkeit festlegt, mit der festgelegt wird, welches Signal die Signalgebereinheit in Erwiderung auf einen bestimmten, von dem Sensor ausgegebenen Messwert ausgibt. Besonders bevorzugt ist die Abhängigkeit dergestalt definiert oder definierbar, dass bei einer Veränderung des Werts der Lichtintensität um mehr als einen Grenzwert eine Ansteuerung der Signalgebereinheit zur Abgabe des Signals erfolgt. Bei dieser besonders vorteilhaften Ausführungsform ist die Steuereinheit somit so ausgebildet, dass sie fortdauernd Messwerte aus dem optischen Sensor empfängt und nur dann, wenn sich der Messwert, dem ein bestimmter Wert der Lichtintensität zugeordnet werden kann, um mehr als einen Grenzwert verändert, die Signalgebereinheit zur Abgabe des Signals ansteuert. Dies bringt den besonderen Vorteil mit sich, dass ein Hintergrundrauschen, d. h. vorliegend eine Hintergrundbeleuchtung, bei der Auswertung effektiv ausgeblendet wird. Somit kann das Kleidungsstück erfassen, wenn eine Lichtquelle auftritt, die eine Beleuchtung auf den optischen Sensor erzeugt, so dass die Gesamtlichtintensität, die auf den Sensor auftrifft, die sich aus dem Umgebungslicht und der zusätzlichen Lichtquelle ergibt, ansteigt. Entsprechend kann die besonders vorteilhafte Ausführungsform des Kleidungstückes zuverlässig erfassen, wenn sich eine Lichtquelle dem Kleidungsstück nähert bzw. das Kleidungsstück anstrahlt. Dies kann besonders vorteilhaft sein, um in der Dunkelheit das Herannahen eines leuchtenden Objekts, wie beispielsweise eines Autos, zu erkennen.

Besonders bevorzugt bildet die Sensoreinheit eine Sensorfläche aus, wobei mindestens 80 %, insbesondere mindestens 90 % der Sensorfläche in einem Bereich an dem Kleidungsstück angeordnet ist, dessen nach außen gewandte Oberflächennormale bei einem bestimmungsgemäßen Tragen einen Winkel von mindestens 30°, insbesondere mindestens 45°, zu der Vertikalen aufweist, wobei die Vertikale durch die Richtung der auf der Erde wirkenden Gewichtskraft festgelegt ist. Bei dem bestimmungsgemäßen Tragen wird dabei darauf abgestellt, dass ein Träger des Kleidungsstückes gerade steht, d. h. entlang einer parallel zur auf der Erde wirkenden Gewichtskraft verlaufenden Vertikale steht, wobei er seine Arme entlang der Vertikalen gerade nach unten hängen lässt und seine Augen in die Horizontale richtet. Dabei ist zu berücksichtigen, dass das Kleidungsstück selbstverständlich auf vorbestimmte Weise durch einen gesunden Träger, insbesondere Menschen, getragen werden soll, worauf vorliegend bei der Definition eines "bestimmungsgemäßen Tragens" abgestellt wird. Besonders bevorzugt ist die Sensorfläche die Fläche der Sensoreinheit, über die die Sensoreinheit von der Umgebung um das Kleidungsstück Signale aus Umgebung empfangen kann, so dass die Sensoreinheit Messwerte ausgibt, die sich ausschließlich darauf beziehen, welchen Einflüssen die Sensoreinheit an ihrer Sensorfläche ausgesetzt ist. Die Sensorfläche kann insbesondere durch diskrete, voneinander beabstandete Sensoren der Sensoreinheit ausgebildet sein. Durch die Ausrichtung der Sensorfläche ist besonders vorteilhaft gewährleistet, dass die Sensoreinheit möglichst keine Störeinflüsse erfährt von Objekten, die für die Sicherheit eines Trägers des Kleidungsstückes nicht relevant sind. Die Erfinder haben erkannt, dass sich dem Träger eines Kleidungsstückes in der Regel gefährliche Objekte ausschließlich in einer Richtung nähern, die im Wesentlichen senkrecht zur Gewichtskraft steht. Durch die Ausrichtung der Sensorfläche können Störeinflüsse, beispielsweise Störeinflüsse durch Straßenlaternen bei dem Vorsehen einer optischen Sensoreinheit, besonders effektiv vermieden sein. In einer besonders bevorzugten Ausführungsform ist das Kleidungsstück als Jacke ausgebildet. Bei dieser besonders bevorzugten Ausführungsform bildet die Sensoreinheit bevorzugt eine Sensorfläche aus, über die wie erläutert die Sensoreinheit Einflüsse von der Umgebung aufnehmen kann, insbesondere über die ausschließlich die Sensoreinheit Einflüsse aus der Umgebung wie erläutert aufnehmen kann. Besonders bevorzugt ist die Sensorfläche auf eine Fläche der Jacke beschränkt, die mindestens 2 %, insbesondere mindestens 3 %, insbesondere mindestens 5 %, insbesondere mindestens 10 % von dem beim bestimmungsgemäßen Tragen unteren Ende der Jacke beabstandet ist. Besonders bevorzugt weist die Jacke an jeder Seite eine von dem Ärmelansatz nach unten verlaufende Seitennaht auf, die bei dem bestimmungsgemäßen Tragen vom Ärmel verdeckt ist, wobei die Jacke einen Taillenumfang aufweist, wobei die Sensorfläche um mindestens 3 %, insbesondere mindestens 4 %, insbesondere mindestens 6 %, insbesondere mindestens 10 % des Taillenumfanges von der jeweiligen Seitennaht beabstandet ist. Bei dieser besonders bevorzugten Ausführungsform einer erfindungsgemäßen Jacke ist besonders zuverlässig sichergestellt, dass eine übliche Bewegung eines Trägers der Jacke von der Steuereinheit nicht so interpretiert wird, dass sich ein externes Objekt nähert, und dass ein sich näherndes Objekt tatsächlich erkannt wird.

In einer Ausführungsform weist die Signalgebereinheit bei Ausgabe des auf Empfang des vordefinierten Ansteuersignals auszugebenen Signals einen Stromverbrauch von 500 mA bis 3000 mA auf. Die Signalgebereinheit kann somit wegen der erfindungsgemäßen, besonders vorteilhaften Eigenschaft des Kleidungsstückes, lediglich selektiv auf die erkannte Präsenz eines externen Objekts hin Signal auszusenden, einen entsprechend hohen Energieverbrauch beim Aussenden des Signals aufweisen, ohne dass hierdurch die Nutzungsdauer des Kleidungstückes unverhältnismäßig eingeschränkt wird. Besonders bevorzugt weist das Kleidungsstück einen Energiespeicher auf, wobei bei dauerhaftem Ausgeben des Signals durch die Signalgebereinheit der Energiespeicher eine Mindestbetriebsdauer von drei Stunden, insbesondere fünf Stunden gewährleistet. Allgemein ist in einer Ausführungsform der Energiespeicher in das Kleidungsstück, insbesondere in den Stoff des Kleidungsstückes integriert bzw. die Stoffe des Kleidungsstückes integriert, aus denen die Schnittteile hergestellt sind. Besonders bevorzugt ist der Energiespeicher eine der elektronischen Komponenten des Kleidungsstückes. In einer Ausführungsform ist eine Energiezufuhrschnittstelle vorgesehen, die mit einem herkömmlichen Energiespeicher, beispielsweise einem Smartphone oder Powerbank verbindbar ist, beispielsweise eine USB-Schnittstelle, so dass die Signalgebereinheit, die Sensoreinheit und die Steuereinheit ihre elektrische Energie über diese Energiezuführschnittstelle in der Betriebsphase empfangen. In einer Ausführungsform ist die Energiezuführschnittstelle auch die Schnittstelle der Steuereinheit, über die die Messwerte aus der Sensoreinheit ausgelesen werden und die Ansteuersignale an die Signalgebereinheit übertragen werden. Besonders bevorzugt ist die Energiezuführschnittstelle in einer Innentasche des Kleidungsstückes vorgesehen, so dass sie in die Innentasche des Kleidungsstückes mündet. Besonders bevorzugt ist die Energiezuführungsschnittstelle eine drahtlose Schnittstelle, insbesondere induktive Schnittstelle.

In einer Ausführungsform ist die Steuereinheit dazu ausgebildet, aus Messwerten der Sensoreinheit zu ermitteln, ob in einer Umgebung um das Kleidungsstück Nebel vorhanden ist, wobei die Steuereinheit dazu ausgebildet ist, im Falle eines Ermittelns von Nebel in der Umgebung die Signalgebereinheit dauerhaft zur Ausgabe des Signales anzusteuern. Besonders bevorzugt ist das Signal dabei ein Lichtsignal, wobei die Signalgebereinheit eine Lichtquelle aufweist. Beispielsweise kann das Ermitteln von Nebel durch das Vorsehen eines CCD-Chips als einen Sensor der Sensoreinheit und das Vorsehen einer entsprechenden Auswertelogik gewährleistet sein. Die beschriebene Ausführungsform bringt den besonderen Vorteil mit sich, dass das Kleidungsstück autark ermittelt, dass das Erkennen von externen Objekten erschwert ist und dann die Signalgebereinheit unabhängig von dem Erkennen einer Präsenz eines externen Objektes zur Ausgabe des Signals ansteuert.

In einer Ausführungsform umfasst das Kleidungsstück einen Bewegungssensor, wobei die Steuereinheit dazu ausgebildet ist, Messwerte aus dem Bewegungssensor auszulesen und aus einer Veränderung eines von dem Bewegungssensor ausgegebenen Messwertes innerhalb einer vorgegebenen Zeit zu ermitteln, ob der Träger des Kleidungsstückes gestürzt ist, wobei die Steuereinheit dazu ausgebildet ist, bei Ermittlung eines Sturzes des Trägers ein Notrufsignal zu erzeugen. Die Steuereinheit ermittelt somit selbsttätig anhand der aus dem Bewegungssensor ausgegebenen Messwerte, ob der Träger des Kleidungsstückes gestürzt ist. Beispielsweise kann hierzu in der Steuereinheit eine Auswertelogik oder eine Verknüpfung mit einer Auswertelogik vorgesehen sein, die bei einer hinreichend ruckartigen Bewegung diese Bewegung als Sturz interpretiert. Bei Interpretation der Messwerte als Indikation eines Sturzes erzeugt die Steuereinheit ein Notrufsignal. In einer Ausführungsform erzeugt die Steuereinheit ein Notrufsignal, indem sie die Signalgebereinheit dazu ansteuert, einen lauten Signalton auszusenden. In einer Ausführungsform erzeugt die Steuereinheit ein Notrufsignal, indem die Steuereinheit an ein Mobilfunkgerät einen Befehl sendet, einen Notruf über eine vorgegebene Notrufnummer anzuwählen. Bei dieser besonders bevorzugten Ausführungsform ist das Kleidungsstück dazu ausgebildet, in der Betriebsphase mit einem externen Mobilfunkgerät, insbesondere einem Smartphone, gekoppelt zu sein, beispielsweise über eine Drahtlosschnittstelle oder über eine USB-Schnittstelle, oder das Kleidungsstück weist ein integriertes Mobilfunkgerät auf. Bei dieser Ausführungsform ist in dem Mobilfunkgerät ein mit der Steuereinheit zusammenwirkendes Programm abgelegt, das den Notruf tätigt. Besonders bevorzugt ist in dem Programm oder in der Steuereinheit eine bei Notruf anzuwählende Rufnummer ablegbar. Besonders bevorzugt weist das Kleidungsstück ferner eine Kamera auf, wobei bei Detektion eines Sturzes die Kamera zum Aufnehmen eines Fotos angesteuert wird und mit dem Notruf das Foto direkt an eine vorbestimmte Adresse übermittelt wird. Bevorzugt ist die Kamera durch einen Sensor der Sensoreinheit bereitgestellt.

In einer Ausführungsform weist das Kleidungsstück einen zentralen Schalter auf, der insbesondere in den Stoff bzw. die Stoffe, aus denen die Schnittteile zurechtgeschnitten sind, integriert ist. Der Träger kann über den Schalter zumindest eine Funktion der elektronischen Komponenten des Kleidungsstückes ein- und ausschalten. Besonders bevorzugt kann der Träger über den Schalter sämtliche elektronische Komponenten des Kleidungsstückes ein- und ausschalten. Über den Schalter kann der Träger somit festlegen, ob sich das Kleidungsstück in der vorher beschriebenen Betriebsphase befindet oder nicht. Bei Deaktivierung der elektronischen Komponenten befindet sich das Kleidungsstück nicht mehr in der Betriebsphase. In einer besonders vorteilhaften Ausführungsform ist der elektronische Schalter als Berührungsschalter ausgebildet, der von der Außenseite des Kleidungsstückes aus durch Berührung betätigt werden kann. Besonders bevorzugt ist der Schalter als kapazitiver Schalter oder als resistiver Schalter ausgebildet. Besonders bevorzugt ist das Kleidungsstück als Jacke ausgebildet, wobei der Schalter in einem Ärmel, insbesondere an einem Unterarmteil des Ärmels, der Jacke integriert ist. Besonders bevorzugt ist der Schalter in dem Ärmel der Jacke an einer Stelle integriert, der beim bestimmungsgemäßen Tragen nach außen von dem Träger wegweist. Allgemein ist besonders bevorzugt der Schalter an einer an der Außenseite des Kleidungsstückes optisch kenntlich gemachten Stelle in das Kleidungsstück integriert, wobei der Schalter selbst sich bevorzugt nicht an der nach außen weisenden Oberfläche des Kleidungsstückes befindet sondern lediglich durch Berührung des gekennzeichneten Bereichs auslösbar ist.

In einer Ausführungsform weist die Signalgebereinheit mehrere über das Kleidungsstück verteilt angeordnete Lichtquellen auf. Besonders bevorzugt ist an zumindest einigen, insbesondere an der Mehrheit, insbesondere sämtlichen der Lichtquellen jeweils ein Lichtleiter angeschlossen. Besonders bevorzugt ist der Lichtleiter so ausgebildet, dass er das Aussenden von Licht über eine Fläche von mehr als 10 mm² gewährleistet, wobei bevorzugt genau eine LED an den Lichtleiter angeschlossen ist, um Licht in diesen Lichtleiter einzustrahlen. Bevorzugt ist zumindest einer der Lichtleiter stabartig ausgebildet, wobei eine längliche Seite als Lichtauskoppelseite ausgebildet ist, wobei bevorzugt genau eine Lichtquelle, insbesondere LED, an einem Ende des stabartigen Lichtleiters angeordnet ist und im leuchtenden Zustand Licht in den Lichtleiter einstrahlt. In einer Ausführungsform sind die Lichtquellen über eine zumindest teilweise transparente Zwischenschicht mit einer Außenseite des Kleidungsstückes verbunden. Die Außenseite des Kleidungsstückes ist dabei bevorzugt wie oben erläutert durch die Oberstoffschicht des Kleidungsstückes ausgebildet. Durch das Vorsehen der transparenten Zwischenschicht sind die Lichtquellen besonders vorteilhaft gegen äußere Einflüsse geschützt. Besonders bevorzugt bilden die Lichtleiter einen Abschnitt der Außenseite des Kleidungsstückes aus, und besonders bevorzugt ist jede Lichtquelle durch einen ihr zugeordneten Lichtleiter von Außeneinflüssen geschützt. Besonders bevorzugt sind die Lichtquellen und insbesondere die Lichtleiter so an dem Kleidungsstück verteilt angeordnet, dass bei dem bestimmungsgemäßen Tragen das Kleidungsstück bei Ausgabe des Signals durch die Signalgebereinheit in jede Richtung, die senkrecht auf der Vertikalen steht, Licht abgestrahlt wird, so dass bei einem Abstand von mindestens 5 m von dem Kleidungsstück entlang jeder Richtung senkrecht zur Vertikalen bei Ausgabe des Signals durch die Signalgebereinheit eine von den Lichtquellen der Signalgebereinheit abgestrahlte Lichtintensität auf der vertikalen Höhe des Kleidungstückes messbar ist. Besonders bevorzugt sind an einer bei dem bestimmungsgemäßen Tragen nach vorne gewandten Vorderseite des Kleidungsstückes und bei der nach hinten gewandten Rückseite des Kleidungsstückes jeweils mindestens zwei Lichtquellen, insbesondere mindestens drei Lichtquellen, insbesondere vier Lichtquellen angeordnet.

In einer Ausführungsform ist der Signalgeber dazu ausgebildet, als auf Empfang eines vordefinierten Ansteuersignals ausgegebenes Signal ein gepulstes Signal auszugeben, wobei die Pulsrate weniger als ein Drittel, insbesondere weniger als ein Fünftel beträgt. Die Signalgebereinheit ist somit im Zusammenspiel mit der Steuereinheit dazu ausgebildet, dass bei Aussenden des auszugebenden Signals das Signal jeweils nur als ein Signalpuls ausgesendet wird, wobei nach dem Signalpuls eine Ruhezeit folgt, in dem kein Signal ausgesandt wird, wonach anschließend ein erneuter Signalpuls erfolgt. Der Signalpuls und die darauffolgende Ruhezeit bilden dabei eine Periode des gepulsten Signals aus. Die Pulsrate bezeichnet den Zeitanteil, den das gepulste Signal an der gesamten Periode hat. Durch das Aussenden eines gepulsten Signals durch die Signalgebereinheit kann der Energieverbrauch besonders geringgehalten sein, und darüber hinaus kann dadurch das Kleidungsstück besonders leicht wahrnehmbar sein. Ferner ist allgemein bevorzugt der Signalgeber dazu ausgebildet, als auf Empfang eines vordefinierten Ansteuersignals ausgegebenes Signal ein Signal, insbesondere gepulstes Signal oder Dauersignal, mit einer festgelegten oder festlegbaren Gesamtsignalzeit (bei einem gepulsten Signal zählen die Ruhezeiten zwischen den Pulsen mit) von mindestens zehn Sekunden, insbesondere mindestens fünfzehn Sekunden auszusenden.

In einer Ausführungsform sind die elektronischen Komponenten dergestalt in das Kleidungsstück integriert, dass das Kleidungsstück bei 30°C waschbar ist. Bevorzugt ist an dem Kleidungsstück eine Waschanleitung vorgesehen, wobei das Kleidungsstück bei 30 °C gemäß der Waschanleitung waschbar ist. Bevorzugt ist das Kleidungsstück bei 30 °C maschinenwaschbar. Dem Fachmann sind zielführende Maßnahmen bekannt, um eine solche Maschinenwaschbarkeit des Kleidungsstückes zu gewährleisten. Beispielsweise können hierzu Kunststoffeinkapselungen von Bestandteilen der elektronischen Komponenten vorgenommen werden und/oder ein wasserdichter Zwischenraum vorgesehen sein, in dem die elektronischen Komponenten angeordnet sind. In einer Ausführungsform weist das Kleidungsstück einen Energiespeicher auf, der vor dem Waschgang von den übrigen elektronischen Komponenten zu trennen ist. In einer anderen Ausführungsform ist der Energiespeicher in das Kleidungsstück integriert und bleibt während des Waschgangs mit den anderen elektronischen Komponenten verbunden, wobei geeignete, insbesondere eine der erläuterten geeigneten, Maßnahmen zum Schutz der elektronischen Komponenten vorgesehen sind.

Allgemein weist besonders bevorzugt die Steuereinheit eine Schnittstelle zum Ankoppeln eines mobilen elektronischen Geräts auf. Das mobile elektronische Gerät kann beispielsweise ein mobiles Telefon, insbesondere Smartphone, ein Energiespeicher oder ein MP3-Player sein. Besonders bevorzugt ist die Schnittstelle als Drahtlosschnittstelle ausgebildet, insbesondere als NFC-Schnittstelle. Besonders bevorzugt ist die Schnittstelle als Datenaustauschschnittstelle ausgebildet, über die Daten sowohl von der Steuereinheit zum mobilen elektronischen Gerät als auch vom mobilen elektronischen Gerät zur Steuereinheit übermittelt werden können. Besonders bevorzugt weist das Kleidungsstück eine Bedieneinrichtung auf, über die das mobile elektronische Gerät bedienbar ist in einer Betriebsphase, in der das mobile elektronische Gerät über die Schnittstelle and die Steuereinheit angekoppelt ist. Die Bedieneinrichtung ist bevorzugt als resistive oder kapazitive Bedieneinrichtung ausgebildet und kann insbesondere auch ein Display, insbesondere OLED-Display umfassen. In einer Ausführungsform ist das Kleidungsstück als Jacke ausgebildet, wobei die Bedieneinrichtung an einem Ärmel der Jacke, insbesondere an einem Unterarmabschnitt des Ärmels der Jacke angeordnet ist und von der Außenseite der Jacke her zugänglich ist. Allgemein weist besonders bevorzugt das Kleidungsstück Kommunikationsmittel auf, insbesondere ein Mikrophon oder Kopfhörer, die über die Schnittstelle mit dem mobilen elektronischen Gerät verbindbar sind. Besonders bevorzugt ist das Kleidungsstück dazu ausgebildet, einen Datenverkehr zwischen dem Kommunikationsmittel und dem mobilen elektronischen Gerät zu unterbinden, wenn die Signalgebereinheit zum Ausgeben eines Signals angesteuert wird. Dies bringt den besonderen Vorteil mit sich, dass in dem Fall der Erfassung einer Präsenz eines externen Objekts die Aufmerksamkeit des Trägers des Kleidungsstückes nicht durch über das mobile elektronische Gerät empfangene Kommunikationseinflüsse abgelenkt wird.

In einer Ausführungsform ist das Kleidungsstück als Jacke ausgebildet. Eine Jacke umfasst standardgemäß eine Rückseite, eine Vorderseite und zwei Ärmel. Die Sensoreinheit erstreckt sich bevorzugt zumindest teilweise über die Rückseite und die Vorderseite. Besonders bevorzugt erstreckt sich die Sensoreinheit darüber hinaus über die Ärmel. Besonders bevorzugt erstreckt sich die Signalgebereinheit zumindest teilweise über die Rückseite und die Vorderseite. Besonders bevorzugt erstreckt sich die Signalgebereinheit darüber hinaus auch über zumindest einen der Ärmel. Besonders bevorzugt ist die Signalgebereinheit dazu ausgebildet, ein mechanisches Signal an den Träger auszugeben, wobei die Signalgebereinheit sich an zumindest einem Ärmel oder an zumindest einer Schulter oder im Kragenbereich der Jacke erstreckt. Das Vorsehen der Signalgebereinheit, die ein mechanisches Signal an den Träger ausgibt, an Ärmel und/oder Schulter und/oder Kragenbereich hat sich als besonders vorteilhaft erwiesen, da ein Träger üblicherweise an diesen Stellen besonders empfindlich ist. Besonders bevorzugt ist die Signalgebereinheit zur Ausgabe des mechanischen Signals an solchen Stellen der Jacke angeordnet, die beim bestimmungsgemäßen Tragen in engem Kontakt mit dem Träger stehen. Beispielsweise kann die Signalgebereinheit in Abschnitten, in denen sie zum Ausgeben eines mechanischen Signals ausgebildet ist, als Vibrationseinheit ausgebildet sein.

Die Erfindung betrifft ferner ein Verfahren zur Herstellung eines erfindungsgemäßen Kleidungsstücks, mit den Merkmalen des Anspruchs 19. Bei dem erfindungsgemäßen Verfahren werden mehrere, jeweils aus einem Stoff zurechtgeschnittene Schnittteile miteinander vernäht, wobei mehrere elektronische Komponenten in zumindest eines der Schnittteile integriert werden, d. h. unlösbar mit dem jeweiligen Schnittteil verbunden werden. Bei dem erfindungsgemäßen Verfahren wird zur Realisierung einer in einem der Schnittteile integrierten elektronischen Komponente eine als mit elektronischen Funktionselementen bestückte Platine ausgebildete Paillette, die einen Elektronikabschnitt und einen mit diesem Elektronikabschnitt starr verbundenen Führungsabschnitt aufweist, wobei der Elektronikabschnitt sämtliche elektronische Funktionselemente der Paillette aufweist, mittels einer Paillettenstickmaschine an dem Schnittteil fixiert. Während des Arbeitsschritts greift die Paillettenstickmaschine mit einer Führungseinrichtung die Pailletten an ihrem Führungsabschnitt. Beispielsweise umfasst die Führungseinrichtung einen Dorn, der in ein Führungsloch, das in dem Führungsabschnitt vorgesehen ist, eingreift zum Greifen der Paillette an ihrem Führungsabschnitt. Die Führungseinrichtung kann beispielsweise alternativ oder ergänzend eine Greifeinrichtung aufweisen, die den Führungsabschnitt seitlich greift. In einer Ausführungsform greift die Führungseinrichtung den Führungsabschnitt ausschließlich mit dem Dorn. Durch das Greifen des Führungsabschnitts ist der Führungseinrichtung eine Positionierung des Führungsabschnitts und damit der gesamten Paillette ermöglicht. Das Greifen bringt somit eine mechanische Fixierung der Paillette über ihren Führungsabschnitt an der Führungseinrichtung mit sich. Mit der Führungseinrichtung führt die Paillettenstickmaschine die Paillette in eine vorbestimmte Position relativ zum Schnittteil. Anschließend, d. h. nach Realisierung der vorbestimmten Position, fixiert die Paillettenstickmaschine die Paillette an dem Schnittteil mittels eines elektrisch leitenden Garns, das sie durch zumindest eine in dem Elektronikabschnitt vorgesehene Annähaussprung hindurchführt. Durch das Hindurchführen durch die Annähaussparung und das Anlegen des elektrisch leitenden Garns an die Umrandung der Aussparung wird eine mechanische Fixierung der Paillette innerhalb ihres Elektronikabschnitts an dem Schnittteil gewährleistet, da hierdurch das elektrisch leitende Garn eine Relativposition der Paillette innerhalb ihres Elektronikabschnitts zum Schnittteil festlegt, wie dies bei herkömmlichen Stickprozessen der Fall ist. Anschließend werden, bevorzugt mittels der Paillettenstickmaschine, weitere Pailletten mit dem elektrisch leitenden Garn mechanisch an dem Schnittteil fixiert, die jeweils wie zu verschiedenen oben erläuterten Ausführungsformen ausgestaltet sein können und somit beispielsweise elektronische Funktionselemente, Elektronikabschnitt und Führungsabschnitt aufweisen können. Indem die sowohl zuerst genannte Paillette als auch die weiteren Pailletten mittels des elektrisch leitenden Garns an dem Schnittteil fixiert werden, erfolgt durch die mechanische Fixierung dieser Pailletten auch eine elektrisch leitende Kontaktierung der Pailletten untereinander, so dass mittels des elektrisch leitenden Garns die Pailletten elektrisch leitend miteinander verbunden sind und somit auch die von ihnen umfassten Funktionselemente miteinander elektrisch leitend verbunden sind, so dass durch die Fixierung der Pailletten an dem Schnittteil mittels des elektrisch leitenden Garns eine elektronische Schaltung hergestellt wird, deren Leiterbahnen zumindest teilweise durch das elektrisch leitende Garn und deren Funktionselemente durch die Pailletten ausgebildet sind. Besonders bevorzugt wird nach dem mechanischen Fixieren des Elektronikabschnitts der Führungsabschnitt von diesem abgebrochen und von dem Schnittteil entfernt, so dass ein Kleidungsstück hergestellt wird, das frei von den Führungsabschnitten der Pa 32a ist.

Die Erfindung betrifft ferner ein Set an Pailletten zur Realisierung eines erfindungsgemäßen Kleidungsstücks, mit den Merkmalen des Anspruchs 21. Jede der Pailletten weist einen ersten, als Elektronikabschnitt ausgebildeten Abschnitt und einen neben dem ersten Abschnitt angeordneten zweiten, als Führungsabschnitt ausgebildeten abschnitt auf. Jede der Pailletten weist eine Gruppe an elektronischen Funktionselementen auf, wobei als Funktionselemente beispielsweise Kondensatoren, Transistoren, Leiterbahnen, Spulen, Dioden, Konverterschaltungen, Lautsprechermodule und/oder Transformatoren vorgesehen sind, und jede der Pailletten weist Kontakte auf, über die ihre elektronischen Funktionselemente kontaktierbar sind, wobei jede der Pailletten zumindest eine Annähaussparung (511) aufweist, an deren Umrandung einer ihrer Kontakte ausgebildet ist. Der Elektronikabschnitt der Paillette weist sämtliche Annähaussparungen und sämtliche elektronische Funktionselemente der Paillette auf. Der Führungsabschnitt weist eine Fläche von mindestens 20 mm² auf. Die Führungsabschnitte sämtlicher Pailletten des Sets sind identisch ausgebildet, wobei das Set eine Mehrzahl an unterschiedlichen Pailletten aufweist, die sich voneinander sämtlich durch die Ausgestaltung ihres Elektronikabschnitts unterscheiden. Jede dieser unterschiedlichen Pailletten weist somit einen Elektronikabschnitt auf, der sich von den Elektronikabschnitten sämtlicher anderer Pailletten dieser Mehrzahl an unterschiedlichen Pailletten unterscheidet. Dabei weisen die Elektronikabschnitte der unterschiedlichen Pailletten jeweils eine andere Gruppe an elektronischen Funktionselementen auf. Bevorzugt unterscheiden sich die Elektronikabschnitte der unterschiedlichen Pailletten ausschließlich durch die an ihnen vorgesehenen elektronischen Funktionselemente. Eine Gruppe an elektronischen Funktionselementen umfasst dabei zumindest jeweils ein elektronisches Funktionselement. Besonders bevorzugt weisen die Elektronikabschnitte der unterschiedlichen Pailletten jeweils eine identische Anordnung an Annähaussparungen auf. Beispielsweise kann eine erste Paillette eine Lichtquelle als elektronisches Funktionselement umfassen, eine zweite Paillette einen Microcontroller als elektronisches Funktionselement und eine dritte Paillette ein Sensorelement als elektronisches Funktionselement umfassen. Das erfindungsgemäße Set ermöglicht eine besonders kostengünstige und einfache Realisierung eines Kleidungsstücks, das gleichzeitig einen hohen Tragekomfort gewährleistet und in dem eine komplexe elektronische Schaltung zur Realisierung aufwendiger Funktionen des Kleidungsstücks enthalten sein kann. Durch das Set an unterschiedlichen Pailletten ist ein Elektronikbaukasten bereitgestellt, wobei die Pailletten durch ihren Führungsabschnitt eine einfache Fixierung und elektrische Kontaktierung an einem Schnittteil ermöglichen und durch ihren Elektronikabschnitt die Bereitstellung einer gewünschten elektronischen Funktion bereitstellen. Das erfindungsgemäße Set und das erfindungsgemäße Verfahren können jeweils Merkmale aufweisen, die dem Fachmann aus den obigen Erläuterungen zu Ausführungsformen des erfindungsgemäßen Kleidungsstücks ersichtlich sind, können jedoch auch unabhängig von dem erfindungsgemäßen Kleidungsstück zur Realisierung einer elektronischen Funktion an einem Textil eingesetzt werden.

Die Erfindung betrifft ferner ein Verfahren zum Ansteuern einer Signalgebereinheit, die in einem erfindungsgemäßen Kleidungsstück integriert ist, mit den Merkmalen des Anspruchs 18. Bei dem erfindungsgemäßen Verfahren werden aus einer Sensoreinheit, die in dem Kleidungsstück integriert ist, Messwerte ausgelesen und ausgewertet. In Abhängigkeit von einer Auswertung der Messwerte wird ein vordefiniertes Ansteuersignal ausgegeben, mit dem die Signalgebereinheit zum Ausgeben eines dem vordefinierten Ansteuersignal zugeordneten Signals angesteuert wird. Das erfindungsgemäße Verfahren kann weitere Merkmale aufweisen, die aus der obigen Erläuterung verschiedenster Ausführungsformen eines erfindungsgemäßen Kleidungsstückes ersichtlich sind. Die Erfindung betrifft ferner die Verwendung eines erfindungsgemäßen Kleidungsstücks und insbesondere einer Recheneinheit zur Durchführung des erfindungsgemäßen Verfahrens. Die Verwendung kann Merkmale aufweisen, die aus den obigen Erläuterungen von Ausführungsformen eines erfindungsgemäßen Kleidungsstücks und eines erfindungsgemäßen Verfahrens ersichtlich sind. Die Erfindung wird nachfolgend unter Bezugnahme auf drei Figuren anhand von Ausführungsbeispielen näher erläutert. Es zeigen:
- Figur 1:: in einer schematischen Prinzipdarstellung eine Ansicht einer Vorderseite einer Ausführungsform eines erfindungsgemäßen Kleidungsstückes;
- Figur 2:: in einer schematischen Prinzipdarstellung eine Ansicht einer Rückseite einer Ausführungsform gemäß Figur 1;
- Figur 3:: in einer schematischen Prinzipdarstellung ein Schnittmuster einer weiteren erfindungsgemäßen Ausführungsform;
- Figur 4:: in einer schematischen Prinzipdarstellung eine Paillette einer Ausführungsform eines erfindungsgemäßen Kleidungsstücks.

In den Figuren 1 und 2 ist eine Ausführungsform eines erfindungsgemäßen Kleidungsstückes schematisch dargestellt, das als Jacke 1 ausgebildet ist. In Figur 1 ist die Vorderseite 100, in Figur 2 die Rückseite 200 dieser Jacke 1 gezeigt. Nachfolgend werden die Figuren 1 und 2 gemeinsam erläutert.

Die erfindungsgemäße Jacke 1 weist eine Oberstoffschicht, eine Unterstoffschicht und eine Zwischenschicht auf. Sämtliche Schichten sind aus zurechtgeschnittenen Schnittteilen hergestellt, die miteinander vernäht sind. Die Jacke 1 weist zwei Ärmel 30 auf und erstreckt sich von einem entlang der Vertikalen unteren Ende 10 vertikal nach oben. An ihrer Oberseite weist die Jacke 1 Schultern 40 auf. Bei der beschriebenen Ausführungsform umfasst die Jacke 1 eine Signalgebereinheit 2, 6, die einerseits Lichtemittereinheiten 2 umfassend jeweils eine LED und einen Lichtleiter aufweist sowie eine Vibrationseinheit 6. Sämtliche Elemente der Signalgebereinheit 2,6 sind mit der Steuereinheit 4 der Jacke 1 elektrisch leitend verbunden. Die Steuereinheit 4 weist eine Schnittstelle auf, über die die Steuereinheit 4 Ansteuersignale an sämtliche Elemente der Signalgebereinheit 2, 6 aussenden kann. Die Jacke 1 weist ferner eine Sensoreinheit auf, die vorliegend durch optische Sensoren 7 ausgebildet ist, die jeweils als CCD-Chip ausgebildet sind. Bei der vorliegenden Ausführungsform sind jeweils vier Lichtemittereinheiten 2 der Signalgebereinheit 2, 6 an Vorder- und Rückseite 100, 200 der Jacke 1 vorgesehen und dabei so verteilt und ausgerichtet, dass bei einem Abstand von 5 m von der Jacke 1 von den Lichtemittereinheiten 2 ausgesandtes Licht aus jeder Blickrichtung senkrecht zur Vertikalen Z sichtbar ist, solange sich der Betrachter entlang der Vertikalen Z auf einer Höhe mit der Jacke 1 befindet. Mit der Steuereinheit 4 der Jacke 1 sind ferner sämtliche Sensoren 7 der Sensoreinheit verbunden. Von den Sensoren 7 sind zwei an der Rückseite 200 und einer an der Vorderseite 100 der Jacke 1 vorgesehen. Mit der Steuereinheit 4 ist ein Bewegungssensor 3, ein Touch-Schalter 5 und die Vibrationseinheit 6 der Signalgebereinheit 2, 6 verbunden.

Die Jacke 1 kann durch den Touch-Schalter 5 in ihre Betriebsphase versetzt werden oder von ihrer Betriebsphase in die Ruhephase versetzt werden. Der Touch-Schalter 5 ist ein kapazitiv wirkender Touch-Schalter 5. Wenn sich die Jacke 1 in ihrer Betriebsphase befindet, liest die Steuereinheit 4 fortdauernd aus der Sensoreinheit Messwerte aus und wertet dieses aus. In der Steuereinheit 4 ist eine Auswertelogik abgelegt, wobei die Steuereinheit 4 Ansteuersignale an sowohl die Lichtemittereinheiten 2 als auch die Vibrationseinheit 6 der Signalgebereinheit 2, 6 sendet, wenn sich bei der Auswertung ergibt, dass die Lichtintensität, die auf zumindest einen der optischen Sensoren 7 der Sensoreinheit fällt, sich innerhalb von einer Sekunde um mindestens 50 % ausgehend von dem zuvor ermittelten Messwert erhöht. Vorliegend verursachen die Ansteuersignale, dass die Lichtemittereinheiten 2 gepulstes Licht mit einer Pulsrate von einem Zehntel aussenden, wobei sie während des Lichtpulses jeweils mit einem Strom von 150 mA gespeist werden, und darüber hinaus verursachen die Ansteuersignale, dass die Vibrationseinheit 6 ein Vibrationssignal erzeugt. Da sich die Vibrationseinheit 6 an einem Ärmelbereich befindet, der bestimmungsgemäß in engem Kontakt mit dem Träger beim bestimmungsgemäßen Tragen liegt, wird bei der erfindungsgemäßen Jacke bei der erläuterten Erfassung der Präsenz einer externen Lichtquelle, die vorliegend mit der Präsenz eines externen Objekts gleichgesetzt wird, durch die Signalgebereinheit 2, 6 sowohl der Träger gewarnt als auch das sich nähernde, Licht erzeugende externe Objekt gewarnt. Denn die Lichtemittereinheiten 2 geben für das externe Objekt, d. h. für einen äußeren Betrachter ein wahrnehmbares Lichtsignal nach außen ab, und die Vibrationseinheit 6 gibt ein für den Träger wahrnehmbares Signal an den Träger ab.

Aus den Figuren 1 und 2 ist ferner ersichtlich, dass die Sensoreinheit ausschließlich über eine solche Sensorfläche Einflüssen der Umgebung ausgesetzt ist, nämlich über die von den optischen Sensoren 7 gebildete Fläche, die sowohl von den Seitennähten 20 als auch von dem unteren Ende 10 der Jacke 1 hinreichend beabstandet sind. Hierdurch wird vermieden, dass ausgehend von dem bestimmungsgemäßen Tragen bei verschiedenen üblichen Bewegungen eines Trägers die Funktionsfähigkeit bzw. Erkennungsrate der Sensoreinheit verringert wird.

Die dargestellte Ausführungsform einer erfindungsgemäßen Jacke 1 weist ferner einen Bewegungssensor 3 auf, der ebenfalls mit der Steuereinheit 4 verbunden ist. Die Steuereinheit 4 liest den Bewegungssensor 3 fortdauernd aus. Bei Detektion eines Bewegungsablaufs des Bewegungssensors 3, der in der Auswertelogik der Steuereinheit 4 als Sturz definiert ist, steuert die Steuereinheit 4 die Sensoreinheit dazu an, über ihre optischen Sensoren 7 Fotos aufzunehmen. Die Steuereinheit 4 weist ferner eine drahtlose Bluetooth-Schnittstelle auf, über die sie an ein Smartphone koppelbar ist. Bei Detektion eines Sturzes durch die Steuereinheit 4 übermittelt die Steuereinheit 4 an das angekoppelte Smartphone die Fotos und versendet diese Fotos an eine vorgegebene Adresse und löst einen Notruf an eine vorgegebene Notrufnummer aus, wobei die Adresse und die Notrufnummer über drahtlose Programmierung der Steuereinheit 4 oder über eine in dem Smartphone abgelegte App vorgebbar sind.

In Figur 3 ist schematisch das Schnittmuster einer erfindungsgemäßen Ausführungsform gezeigt. Anhand des in Figur 3 gezeigten Schnittmusters soll veranschaulicht werden, in welchen Bereichen einer erfindungsgemäßen Ausführungsform eines Kleidungsstückes bevorzugt Sensoren 7 der Sensoreinheit angeordnet werden, damit diese Sensoren 7 bevorzugt ihre Funktion ohne Funktionsstörungen bei einer bestimmungsgemäßen Nutzung des Kleidungsstückes erfüllen können. Bei dem in Figur 3 dargestellten Schnittmuster handelt es sich um ein Schnittmuster für eine Jacke 1. In Figur 3 ist zu erkennen, dass die Jacke 1 eine Vorderseite 100 und eine Rückseite 200 aufweist. In Figur 3 sind mit starken Linien sensorfreie Bereiche 12 der Jacke 1 eingezeichnet sowie Sensorbereiche 11. Die sensorfreien Bereiche 12 erstrecken sich in der Nähe der Seitennaht 20 und am unteren Ende 10 der Jacke 1, wohingegen sich die Sensorbereiche 11, an denen Sensoren 7 der Sensoreinheit bevorzugt platziert werden, über den weiteren flächigen Verlauf der Jacke 1 erstrecken. Aus dem beschriebenen Ausführungsbeispiel ist ersichtlich, dass bei der gezielten Anordnung der Sensorfläche der Sensoreinheit bewusst vermieden werden kann, dass die Funktionalität der Sensoreinheit bei einem bestimmungsgemäßen Tragen und einem bestimmungsgemäßen Nutzen eines erfindungsgemäßen Kleidungsstückes unangemessen eingeschränkt wird.

In Figur 4 ist in einer schematischen Prinzipdarstellung eine Paillette 50 einer Ausführungsform eines erfindungsgemäßen Kleidungsstücks 1 dargestellt. Die Paillette 50 umfasst einen Elektronikabschnitt 51 sowie einen in einer vorgesehenen Richtung neben dem Elektronikabschnitt 51 angeordneten Führungsabschnitt 52. Der Elektronikabschnitt 51 ist über Stege 53 mit dem Führungsabschnitt 52 starr verbunden. In der beschriebenen Ausführungsform und allgemein vorteilhaft sind der Elektronikabschnitt 51 und der Führungsabschnitt 52 integral einstückig aus einem Platinenträgermaterial hergestellt. Während der Führungsabschnitt 52 frei von elektronischen Funktionselementen ist, weist der Elektronikabschnitt 51 Leiterbahnen 512 und einen Mikroprozessor 510 als elektronische Funktionselemente auf. Der Elektronikabschnitt 51 weist ferner Annähaussparungen 511 auf, die vorliegend als Annählöcher ausgebildet sind. Diese Annähaussparungen 511 sind von einer elektrisch leitenden Umrandung begrenzt, die jeweils mit einem Abschnitt einer Leiterbahn 512 elektrisch leitend verbunden ist und einen Kontakt der Paillette 50 ausbildet. Entsprechend kann durch Fixieren des Elektronikabschnitts 51 mittels eines elektrisch leitenden Garns, das durch seine Annähaussparungen 511 verläuft und an deren Umrandung anliegt, gleichzeitig eine mechanische Fixierung des Elektronikabschnitts 51 an einem Schnittteil und eine elektrische Kontaktierung erfolgen. Der Führungsabschnitt 52 weist ein Führungsloch 520 für einen Dorn einer Paillettenstickmaschine auf. Bei einem erfindungsgemäßen Herstellungsverfahren wird die Paillette 50 von dem Dorn der Paillettenstickmaschine gegriffen, indem der Dorn in dem Führungsloch 520 angeordnet wird, und anschließend relativ zu einem Schnittteil ausgerichtet, wonach eine Fixierung und hierdurch unmittelbar auch eine elektrische Kontaktierung des Elektronikabschnitts 51 an dem Schnittteil erfolgt. Anschließend wird der Führungsabschnitt 52 von dem Elektronikabschnitt 51 an den Stegen 53 abgebrochen. Bei der beschriebenen Ausführungsform und erfindungsgemäß allgemein vorteilhaft ist zwischen dem Führungsabschnitt 52 und dem elektronikabschnitt 51 eine Sollbruchstelle vorgesehen, die unmittelbar angrenzend an dem Elektronikabschnitt 51 vorgesehen ist, damit die Ausbildung von scharfen Kanten am Elektronikabschnitt 51 nach Möglichkeit vermieden ist und damit der Elektronikabschnitt 51 nach Abbrechen des Führungsabschnitts 52 möglichst klein ist. Bei dem beschriebenen Ausführungsbeispiel weisen die Stege 53 an ihrer zum Elektronikabschnitt 51 gewandten Seite eine Verdünnung auf, über die sie einfach vom Elektronikabschnitt 51 abgebrochen werden können.

### Bezugszeichenliste

- 1: Jacke
- 2: Lichtemittereinheit
- 3: Bewegungssensor
- 4: Steuereinheit
- 5: Touch-Schalter
- 6: Vibrationseinheit
- 7: Sensor der Sensoreinheit
- 10: unteres Ende
- 11: Sensorbereich
- 12: sensorfreier Bereich
- 20: Seitennaht
- 30: Ärmel
- 40: Schulter
- 50: Paillette
- 51: Elektronikabschnitt
- 52: Führungsabschnitt
- 53: Steg
- 100: Vorderseite
- 200: Rückseite
- 510: Mikroprozessor
- 511: Annähaussparung
- 512: Leiterbahn
- 520: Führungsloch
- Z: Vertikale

## Patentansprüche

1. Kleidungsstück, insbesondere Jacke (1), umfassend mehrere jeweils aus einem Stoff zurechtgeschnittene Schnittteile, die miteinander vernäht sind, wobei das Kleidungsstück elektronische Komponenten aufweist, wobei das Kleidungsstück als elektronische Komponenten zumindest eine Sensoreinheit zur Erfassung einer Präsenz eines externen Objekts, eine Steuereinheit (4) und eine elektronische Signalgebereinheit (2, 6) umfasst, wobei die Steuereinheit (4) dazu ausgebildet ist, während einer Betriebsphase des Kleidungsstücks aus der Sensoreinheit Messwerte zu empfangen und in Abhängigkeit von den ausgelesenen Messwerten erzeugte Ansteuersignale an die Signalgebereinheit (2, 6) zu übertragen, wobei die Signalgebereinheit (2, 6) dazu ausgebildet ist, auf Empfang von einem vordefinierten Ansteuersignal hin ein vordefiniertes, für einen Träger des Kleidungsstücks und/oder für einen externen Beobachter des Kleidungsstücks wahrnehmbares Signal auszugeben,
**dadurch gekennzeichnet, dass**
die elektronischen Komponenten so in dem Kleidungsstück integriert sind, dass das Kleidungsstück ausgehend von jeder Stelle, an der sich die elektronischen Komponenten befinden, innerhalb einer Wegstrecke von weniger als 3 cm, insbesondere weniger als 2 cm, reversibel biegbar und/oder faltbar ist, wobei zumindest eine der elektronischen Komponenten zumindest eine als mit elektronischen Funktionselementen, insbesondere Kondensator, Transistor, Leiterbahn, Spule, Diode, Mikroprozessor, Microcontroller, Konverterschaltung, Lautsprechermodul und/oder Transformator, bestückte Platine ausgebildete Paillette (50) aufweist, die in sämtlichen Richtungen eine Erstreckung von weniger als 3 cm, insbesondere weniger als 2 cm, aufweist, und an der Kontakte vorgesehen sind, über die sie mit einem leitenden, mit zumindest einem der Schnitteile verbundenen Garn verbunden ist, wobei die Paillette (50) zumindest eine Annähaussparung (511) aufweist, an deren Umrandung einer der Kontakte ausgebildet ist, wobei das leitende Garn durch die Annähaussparung (511) und an deren Umrandung anliegend verläuft und die Umrandung der Annähaussparung (511) am Schnittteil fixiert, wobei insbesondere die elektronischen Funktionselemente der Paillette (50) in einer wasserdichten Umhüllung eingekapselt sind.

2. Kleidungsstück nach Anspruch 1,
**dadurch gekennzeichnet,**
**dass** zumindest einige der elektronischen Komponenten, insbesondere zumindest die Sensoreinheit und die Signalgebereinheit (2,6) und insbesondere die Steuereinheit (4), unlösbar mit dem jeweiligen Stoff verbunden sind, aus dem das jeweilige Schnittteil zurechtgeschnitten ist, an dem die jeweilige elektronische Komponente angeordnet ist, wobei diese elektronischen Komponenten insbesondere auf den Stoff aufgedruckt, aufgeklebt, eingestickt, eingestrickt oder eingewebt sind.

3. Kleidungsstück nach einem der vorangehenden Ansprüche,
**dadurch gekennzeichnet, dass**
die Steuereinheit (4) eine Verknüpfung mit einer Recheneinheit umfasst, in der eine Auswertelogik abgelegt ist, wobei die Steuereinheit (4) dazu ausgebildet ist, die aus der Sensoreinheit ausgelesenen Messwerte mit der abgelegten Auswertelogik auszuwerten und in Abhängigkeit von einem durch die Auswertelogik erzielten Auswerteergebnis Ansteuersignale an die Signalgebereinheit (2, 6) auszugeben.

4. Kleidungsstück nach einem der vorangehenden Ansprüche,
**dadurch gekennzeichnet, dass**
in das Kleidungsstück mehrere Pailletten (50) integriert sind, die durch das elektrisch leitende Garn miteinander verbunden sind unter Ausbildung einer elektronischen Schaltung, deren Leiterbahnen (512) zumindest teilweise durch das elektrisch leitende Garn gebildet sind und deren elektronischen Funktionselemente durch die Pailletten (50) ausgebildet sind, wobei insbesondere zumindest eine der elektronischen Komponenten eine Gruppe an Pailletten (50) umfasst, von denen jede zumindest ein elektronisches Funktionselement dieser elektronischen Komponente ausbildet und die unter Ausbildung dieser elektronischen Komponente durch das leitende Garn miteinander verbunden sind.

5. Kleidungsstück nach einem der vorangehenden Ansprüche,
**dadurch gekennzeichnet, dass**
eine Seite der Paillette (50) als Bruchseite ausgebildet ist, die als abgebrochene Kante ausgebildet ist,
oder dass
die Paillette (50) einen ersten, als Elektronikabschnitt (51) ausgebildeten Abschnitt und einen neben dem ersten Abschnitt angeordneten zweiten, als Führungsabschnitt (52) ausgebildeten Abschnitt aufweist, wobei der Elektronikabschnitt (51) der Paillette (50) die zumindest eine Annähaussparung (511) und sämtliche elektronischen Funktionselemente der Paillette (50) aufweist und der Führungsabschnitt (52) eine Fläche von mindestens 20 mm² aufweist, wobei insbesondere in dem Führungsabschnitt (52) ein Führungsloch (520) für einen Dorn einer Paillettenstickmaschine vorgesehen ist und/oder die Paillette (50) ausschließlich innerhalb ihres Elektronikabschnitts (51) an dem Schnittteil fixiert ist.

6. Kleidungsstück nach einem der vorangehenden Ansprüche,
**dadurch gekennzeichnet, dass**
das Kleidungsstück eine Oberstoffschicht aufweist, die bei einem bestimmungsgemäßen Tragen des Kleidungsstücks eine vom Träger weggewandte Außenseite bildet, und eine Unterstoffschicht aufweist, die beim bestimmungsgemäßen Tragen des Kleidungsstücks eine zum Träger gewandte Innenseite des Kleidungstücks ausbildet, wobei zwischen der Oberstoffschicht und der Unterstoffschicht ein Zwischenraum ausgebildet ist, in dem die elektronischen Komponenten angeordnet sind.

7. Kleidungsstück nach einem der vorangehenden Ansprüche,
**dadurch gekennzeichnet, dass**
die Sensoreinheit zumindest einen optischen Sensor (7) aufweist, der dazu ausgebildet ist, einen Messwert in Abhängigkeit von einer Lichtintensität von auf ihn auftreffendem Licht auszugeben, wobei insbesondere die Steuereinheit (4) dazu ausgebildet ist, in Abhängigkeit von dem als Messwert ausgegebenen Wert der Lichtintensität die Signalgebereinheit (2, 6) zur Abgabe eines Signals anzusteuern, wobei insbesondere die Abhängigkeit dergestalt definiert ist, dass bei einer Veränderung des Werts der Lichtintensität um mehr als einen Grenzwert eine Ansteuerung der Signalgebereinheit (2, 6) zur Abgabe des Signals erfolgt.

8. Kleidungsstück nach einem der vorangehenden Ansprüche,
**dadurch gekennzeichnet, dass**
die Sensoreinheit eine Sensorfläche ausbildet, wobei mindestens 80 %, insbesondere mindestens 90 % der Sensorfläche in einem Bereich an dem Kleidungsstück angeordnet ist, dessen nach außen gewandte Oberflächennormale bei einem bestimmungsgemäßen Tragen, bei dem der Träger entlang einer parallel zur auf der Erde wirkenden Gewichtskraft verlaufenden Vertikalen (Z) gerade steht, seine Arme entlang der Vertikalen (Z) gerade nach unten hängen lässt und seine Augen in die Horizontale richtet, einen Winkel von mindestens 30 °, insbesondere mindestens 45 ° der Vertikalen (Z) aufweist.

9. Kleidungsstück nach einem der vorangehenden Ansprüche,
**dadurch gekennzeichnet, dass**
die Signalgebereinheit (2, 6) bei Ausgabe des Signals einen Stromverbrauch von 500 mA bis 3000 mA aufweist und/oder dass das Kleidungsstück einen Energiespeicher aufweist, der insbesondere in den Stoff des Kleidungsstücks integriert ist, wobei bei dauerhaftem Ausgeben des Signals durch die Signalgebereinheit (2, 6) der Energiespeicher eine Mindestbetriebsdauer von 3 Stunden, insbesondere 5 Stunden gewährleistet.

10. Kleidungsstück nach einem der vorangehenden Ansprüche,
**dadurch gekennzeichnet, dass**
die Steuereinheit (4) dazu ausgebildet ist, aus Messwerten der Sensoreinheit zu ermitteln, ob in einer Umgebung um das Kleidungsstück Nebel vorhanden ist, wobei die Steuereinheit (4) dazu ausgebildet ist, im Falle eines Ermittelns von Nebel in der Umgebung die Signalgebereinheit (2, 6) dauerhaft zur Ausgabe des Signals anzusteuern.

11. Kleidungsstück nach einem der vorangehenden Ansprüche,
**dadurch gekennzeichnet, dass**
das Kleidungsstück einen Bewegungssensor (3) umfasst, wobei die Steuereinheit dazu ausgebildet ist, Messwerte aus dem Bewegungssensor (3) auszulesen und aus einer Veränderung eines von dem Bewegungssensor (3) ausgegebenen Messwerts innerhalb einer vorgegebenen Zeit zu ermitteln, ob der Träger des Kleidungsstücks gestürzt ist, wobei die Steuereinheit (4) dazu ausgebildet ist, bei Ermitteln eines Sturzes des Trägers ein Notrufsignal zu erzeugen.

12. Kleidungsstück nach einem der vorangehenden Ansprüche,
**dadurch gekennzeichnet, dass**
das Kleidungsstück einen zentralen Schalter aufweist, der insbesondere in den Stoff integriert ist, wobei der Träger über den Schalter zumindest eine Funktion der elektronischen Komponenten des Kleidungsstücks ein- und ausschalten kann.

13. Kleidungsstück nach einem der vorangehenden Ansprüche,
**dadurch gekennzeichnet, dass**
die Signalgebereinheit (2, 6) mehrere über das Kleidungsstück verteilt angeordnete Lichtquellen aufweist, wobei insbesondere an zumindest einigen der Lichtquellen ein Lichtleiter angeschlossen ist, wobei insbesondere die Lichtquellen über eine zumindest teilweise transparente Zwischenschicht mit einer Außenseite des Kleidungsstücks verbunden sind, wobei insbesondere die Lichtleiter einen Abschnitt der Außenseite des Kleidungsstücks ausbilden.

14. Kleidungsstück nach einem der vorangehenden Ansprüche,
**dadurch gekennzeichnet, dass**
der Signalgeber dazu ausgebildet ist, als auf Empfang des vordefinierten Ansteuersignals ausgegebenes Signal ein gepulstes Signal auszugeben, wobei die Pulsrate weniger als ein Drittel, insbesondere weniger als ein Fünftel beträgt.

15. Kleidungsstück nach einem der vorangehenden Ansprüche,
**dadurch gekennzeichnet, dass**
die elektronischen Komponenten in das Kleidungsstück dergestalt integriert sind, dass das Kleidungsstück bei 30°C waschbar ist.

16. Kleidungsstück nach einem der vorangehenden Ansprüche,
**dadurch gekennzeichnet, dass**
die Steuereinheit (4) eine Schnittstelle zum Ankoppeln eines mobilen elektronischen Geräts, insbesondere eines mobilen Telefons aufweist, wobei die Schnittstelle insbesondere als Drahtlosschnittstelle ausgebildet ist.

17. Kleidungsstück nach einem der vorangehenden Ansprüche,
**dadurch gekennzeichnet, dass**
das Kleidungsstück eine Jacke (1) ist, wobei die Sensoreinheit (4) sich zumindest teilweise über die Rückseite (200), die Vorderseite (100) und insbesondere die Ärmel (30) erstreckt und/oder die Signalgebereinheit (2, 6) sich zumindest teilweise über die Rückseite (200), die Vorderseite (100) und insbesondere die Ärmel (30) erstreckt, wobei insbesondere die Signalgebereinheit (2, 6) dazu ausgebildet ist, ein mechanisches Signal an den Träger auszugeben und sich die Signalgebereinheit (2, 6) an zumindest einem Ärmel (30) oder an zumindest einer Schulter (40) erstreckt.

18. Verfahren zum Ansteuern einer Signalgebereinheit (2, 6), die in einem Kleidungsstück nach einem der vorangehenden Ansprüche integriert ist,
**dadurch gekennzeichnet, dass**
aus einer Sensoreinheit, die in dem Kleidungsstück integriert ist, Messwerte ausgelesen werden und ausgewertet werden, wobei in Abhängigkeit von einer Auswertung der Messwerte ein vordefiniertes Ansteuersignal ausgegeben wird, mit dem die Signalgebereinheit (2, 6) zum Ausgeben eines dem vordefinierten Ansteuersignal zugeordneten Signals angesteuert wird.

19. Verfahren zur Herstellung eines Kleidungsstücks nach einem der Ansprüche 1 bis 17,
**dadurch gekennzeichnet, dass**
mehrere jeweils aus einem Stoff zurechtgeschnittene Schnittteile miteinander vernäht werden, wobei in einem Arbeitsschritt zur Realisierung einer in einem der Schnittteile integrierten elektronischen Komponente eine als mit elektronischen Funktionselementen bestückte Platine ausgebildete Paillette (50), die einen Elektronikabschnitt (51) und einen mit diesem Elektronikabschnitt (51) starr verbundenen Führungsabschnitt (52) aufweist, wobei der Elektronikabschnitt (51) sämtliche elektronischen Funktionselemente der Paillette (50) aufweist, mittels einer Paillettenstickmaschine an dem Schnittteil fixiert wird, wobei die Paillettenstickmaschine während des Arbeitsschritts mit einer Führungseinrichtung die Paillette (50) an ihrem Führungsabschnitt (52) greift und in eine vorbestimmte Position relativ zum Schnittteil führt und anschließend durch zumindest eine in dem Elektronikabschnitt (51) vorgesehenes Annähaussparung (511) hindurch die Paillette (50) mittels eines elektrisch leitenden Garns mechanisch an dem Schnittteil fixiert und anschließend weitere Pailletten (50) mit dem elektrisch leitenden Garn mechanisch an dem Schnittteil fixiert werden unter elektrisch leitender Kontaktierung der Pailletten (50) mittels des elektrisch leitenden Garns, wobei insbesondere nach dem mechanischen Fixieren des Elektronikabschnitts (51) der Führungsabschnitt (52) von diesem abgebrochen wird und von dem Schnittteil entfernt wird.

20. Verfahren nach Anspruch 19,
**dadurch gekennzeichnet, dass**
während des Arbeitsschritts die Führungseinrichtung mit einem Führungsdorn in ein in dem Führungsabschnitt (52) vorgesehenes Führungsloch (520) greift.

21. Set an Pailletten (50) zur Realisierung eines Kleidungsstücks gemäß Anspruch 1, wobei jede der Pailletten (50) eine Gruppe an elektronischen Funktionselementen aufweist, wobei als Funktionselemente beispielsweise Kondensatoren, Transistoren, Leiterbahnen, Spulen, Dioden, Konverterschaltungen, Lautsprechermodule und/oder Transformatoren vorgesehen sind, und wobei jede der Pailletten Kontakte aufweist, über die ihre elektronischen Funktionselemente kontaktierbar sind, wobei jede der Pailletten zumindest eine Annähaussparung (511) aufweist, an deren Umrandung einer ihrer Kontakte ausgebildet ist, wobei jede der Pailletten (50) einen ersten, als Elektronikabschnitt (51) ausgebildeten Abschnitt und einen neben dem ersten Abschnitt angeordneten zweiten, als Führungsabschnitt (52) ausgebildeten Abschnitt aufweist, wobei der Elektronikabschnitt (51) der Paillette (50) sämtliche Annähaussparungen (511), an deren Umrandung jeweils einer der Kontakte der Paillette (50) ausgebildet ist, und sämtliche elektronischen Funktionselemente der Paillette (50) aufweist und der Führungsabschnitt (52) eine Fläche von mindestens 20 mm² aufweist, wobei die Führungsabschnitte (52) sämtlicher Pailletten (50) identisch ausgebildet sind, wobei das Set eine Mehrzahl an unterschiedlichen Pailletten (50) aufweist, die sich voneinander sämtlich durch die Ausgestaltung ihres Elektronikabschnitts (51) unterscheiden, wobei die Elektronikabschnitte (51) der unterschiedlichen Pailletten (50) jeweils eine andere Gruppe an elektronischen Funktionselementen aufweisen und insbesondere jeweils eine identische Anordnung an Annähaussparungen (511) aufweisen.

## Claims

1. A garment, in particular a jacket (1), comprising a plurality of cut parts which are each cut to size from a fabric and which are sewn together, wherein the garment has electronic components, wherein the garment comprises as electronic components at least one sensor unit for detecting a presence of an object, a control unit (4) and an electronic signaling unit (2, 6), wherein the control unit (4) is designed for receiving measured values from the sensor unit during an operating phase of the garment and to transmit drive signals generated as a function of the read-out measured values to the signaling unit (2, 6), the signaling unit (2, 6) being designed to output, on receipt of a predefined drive signal, a predefined signal which can be perceived by a wearer of the garment and/or by an external observer of the garment
**characterized in that**
the electronic components are integrated in the garment in such a way that the garment, starting from any point at which the electronic components are located, can be reversibly bent and/or folded within a distance of less than 3 cm, in particular less than 2 cm, at least one of the electronic components having at least one sequin (50) formed as a printed circuit board equipped with electronic functional elements, in particular a capacitor, transistor, conductor track, coil, diode, microprocessor, microcontroller, converter circuit, loudspeaker module and/or transformer, and which has an extension of less than 3 cm, in particular less than 2 cm, in all directions, and on which contacts are provided via which it is connected to a conductive yarn connected to at least one of the cut parts, the sequin (50) having at least one sewing recess (511) at the border of which one of the contacts is formed, wherein the conductive yarn runs through the sewing recess (511) while resting against the border thereof and fixes the border of the sewing recess (511) to the cut part, wherein in particular the electronic functional elements of the sequin (50) are encapsulated in a waterproof casing.

2. Garment according to claim 1,
**characterized in that**
at least some of the electronic components, in particular at least the sensor unit and the signaling unit (2, 6) and in particular the control unit (4), are non-detachably connected to the respective fabric from which the respective cut part is cut to size, on which the respective electronic component is arranged, these electronic components being in particular printed, glued, embroidered, knitted or woven onto the fabric.

3. Garment according to any one of the preceding claims,
**characterized in that**
the control unit (4) comprises a link to a computing unit in which an evaluation logic is stored, the control unit (4) being designed to evaluate the measured values read out from the sensor unit with the stored evaluation logic and to output actuation signals to the signaling unit (2, 6) as a function of an evaluation result obtained by the evaluation logic.

4. Garment according to any one of the preceding claims,
**characterized in that**
a plurality of sequins (50) are integrated into the garment, which sequins are interconnected by the electrically conductive yarn to form an electronic circuit, the conductor tracks (512) of which are at least partially formed by the electrically conductive yarn and the electronic functional elements of which are formed by the sequins (50), wherein in particular at least one of the electronic components comprises a group of sequins (50), each of which forms at least one electronic functional element of these electronic components and which are interconnected by the conductive yarn to form this electronic component.

5. Garment according to any one of the preceding claims,
**characterized in that**
one side of the sequin (50) is formed as a broken side, which is formed as a broken edge,
or that
the sequin (50) has a first section formed as an electronics section (51) and a second section formed as a guide section (52) arranged next to the first section, wherein the electronics section (51) of the sequin (50) has the at least one sewing recess (511) and all the electronic functional elements of the sequin (50) and the guide section (52) has an area of at least 20 mm², wherein in particular a guide hole (520) for a mandrel of a sequin embroidery machine is provided in the guide section (52) and/or the sequin (50) is fixed to the cut part exclusively within its electronics section (51).

6. Garment according to any one of the preceding claims,
**characterized in that**
garment comprises an upper fabric layer which forms an outer side facing away from the wearer when the garment is worn as intended, and a bottom fabric layer which forms an inner side of the garment facing towards the wearer when the garment is worn as intended, wherein an intermediate space is formed between the upper fabric layer and the bottom fabric layer in which the electronic components are arranged.

7. Garment according to any one of the preceding claims,
**characterized in that**
the sensor unit has at least one optical sensor (7) which is designed to output a measured value as a function of a light intensity of light impinging on it, in particular the control unit (4) being designed to activate the signaling unit (2, 6) as a function of the value of the light intensity output as a measured value in order to output a signal, in particular the dependency being defined in such a way that, in the event of a change in the value of the light intensity by more than a limit value, the signaling unit (2, 6) is activated in order to output the signal.

8. Garment according to any one of the preceding claims,
**characterized in that**
the sensor unit forms a sensor surface, at least 80%, in particular at least 90%, of the sensor surface being arranged in a region on the garment, the outwardly facing surface normal of which has an angle of at least 30°, in particular at least 45°, of the vertical (Z) when the garment is worn as intended, in which the wearer stands up straight along a vertical (Z) running parallel to the weight force acting on the earth, allows his arms to hang straight down along the vertical (Z) and directs his eyes into the horizontal.

9. Garment according to any one of the preceding claims,
**characterized in that**
the signaling unit (2, 6) has a current consumption of 500 mA to 3000 mA when the signal is output and/or **in that** the garment has an energy store which is integrated in particular into the fabric of the garment, the energy store ensuring a minimum operating time of 3 hours, in particular 5 hours, when the signal is output continuously by the signaling unit (2, 6).

10. Garment according to any one of the preceding claims
**characterized in that**
the control unit (4) is designed to determine from measured values of the sensor unit whether fog is present in an environment around the garment, the control unit (4) being designed, in the event of fog being determined in the environment, to permanently actuate the signaling unit (2, 6) to output the signal.

11. Garment according to any one of the preceding claims,
**characterized in that**
the garment comprises a movement sensor (3), the control unit being designed to read measured values from the movement sensor (3) and to determine from a change in a measured value output by the movement sensor (3) within a predetermined time whether the wearer of the garment has fallen, the control unit (4) being designed to generate an emergency signal when a fall of the wearer is determined.

12. Garment according to any one of the preceding claims,
**characterized in that**
the garment has a central switch, in particular integrated into the fabric, wherein the wearer can switch at least one function of the electronic components of the garment on and off via the switch.

13. Garment according to any one of the preceding claims,
**characterized in that**
the signaling unit (2, 6) has a plurality of light sources distributed over the garment, in particular a light guide being connected to at least some of the light sources, in particular the light sources being connected to an outer side of the garment via an at least partially transparent intermediate layer, in particular the light guides forming a portion of the outer side of the garment.

14. Garment according to any one of the preceding claims,
**characterized in that**
the signal generator is adapted to output a pulsed signal as the signal output upon receipt of the predefined drive signal, wherein the pulse rate is less than one third, in particular less than one fifth.

15. Garment according to any one of the preceding claims,
**characterized in that**
the electronic components are integrated into the garment such that the garment is washable at 30°.

16. Garment according to any one of the preceding claims,
**characterized in that**
the control unit (4) has an interface for coupling a mobile electronic device, in particular a mobile telephone, the interface being designed in particular as a wireless interface.

17. Garment according to any one of the preceding claims,
**characterized in that**
the garment is a jacket (1), wherein the sensor unit (4) extends at least partially over the back (200), the front (100) and in particular the sleeves (30) and/or the signaling unit (2, 6) extends at least partially over the back (200), the front (100) and in particular the sleeves (30), wherein in particular the signaling unit (2, 6) is designed to output a mechanical signal to the wearer and the signaling unit (2, 6) extends on at least one sleeve (30) or on at least one shoulder (40).

18. Method of controlling a signaling unit (2, 6) being integrated in a garment according to any one of the preceding claims,
**characterized in that**
measured values are read out from a sensor unit which is integrated in the garment and are evaluated, a predefined control signal being output as a function of an evaluation of the measured values, with which control signal the signaling unit (2, 6) is controlled to output a signal which is assigned to the predefined control signal.

19. Method of manufacturing a garment according to any one of claims 1 to 17,
**characterized in that**
a plurality of cut parts, each cut to size from a fabric, are sewn together, wherein, in a working step for realizing an electronic component integrated in one of the cut parts, a sequin (50) formed as a printed circuit board equipped with electronic functional elements and having an electronics section (51) and a guide section (52) rigidly connected to this electronics section (51), the electronics section (51) having all the electronic functional elements of the sequin (50), is fixed to the cut part by means of a sequin embroidery machine, wherein the sequin embroidery machine grips the sequin (50) at its guide section (52) during the working step by means of a guide device and guides it into a predetermined position relative to the cut part and then mechanically fixes the sequin (50) through at least one sewing recess (511) provided in the electronics section (51) by means of an electrically conductive yarn, and wherein subsequently further sequins (50) are mechanically fixed to the cut part with the electrically conductive yarn, wherein, in particular, after the mechanical fixing of the electronics section (51), the guide section (52) is broken off from the latter and removed from the cut part.

20. Method according to claim 19,
**characterized in that**
during the working step, the guide device engages with a guide mandrel in a guide hole (520) provided in the guide section (52).

21. Set of sequins (50) for realizing a garment according to claim 1, wherein each of the sequins (50) comprises a group of electronic functional elements, wherein the functional elements provided are, for example, capacitors, transistors, conductive tracks, coils, diodes, converter circuits, loudspeaker modules and/or transformers, and wherein each of the sequins has contacts via which its electronic functional elements can be contacted, each of the sequins having at least one sewing recess (511), on the border of which one of its contacts is formed, each of the sequins (50) having a first section which is designed as an electronics section (51) and a second section which is arranged next to the first section and is designed as a guide section (52), wherein the electronics section (51) of the sequin (50) comprises all of the sewing recesses (511), on the border of each of which one of the contacts of the sequin (50) is formed, and all of the electronic functional elements of the sequin (50), and the guide section (52) has an area of at least 20 mm², wherein the guide sections (52) of all of the sequins (50) are identically formed, wherein the set comprises a plurality of different sequins (50), which all differ from each other by the design of their electronics section (51), wherein the electronics sections (51) of the different sequins (50) each comprise a different group of electronic functional elements and, in particular, each comprise an identical arrangement of sewing recesses (511).

## Revendications

1. Vêtement, en particulier veste (1), comprenant plusieurs parties de coupe découpées chacune dans un tissu et cousues ensemble, le vêtement présentant des composants électroniques, le vêtement comprenant comme composants électroniques au moins une unité de capteur pour détecter une présence d'un objet, une unité de commande (4) et une unité de signalisation électronique (2, 6), l'unité de commande (4) étant conçue pour, pendant une phase de fonctionnement du vêtement, à recevoir des valeurs de mesure de l'unité de détection et à transmettre des signaux de commande générés en fonction des valeurs de mesure lues à l'unité de signalisation (2, 6), l'unité de signalisation (2, 6) étant conçue pour émettre, à la réception d'un signal de commande prédéfini, un signal prédéfini perceptible pour un porteur du vêtement et/ou pour un observateur externe du vêtement,
**caractérisé en ce que**
les composants électroniques sont intégrés dans le vêtement de telle sorte que le vêtement peut être plié et/ou replié de manière réversible à partir de chaque endroit où se trouvent les composants électroniques, sur une distance inférieure à 3 cm, en particulier inférieure à 2 cm, au moins l'un des composants électroniques présentant au moins une paillette (50) réalisée sous forme de platine équipée d'éléments fonctionnels électroniques, en particulier condensateur, transistor, piste conductrice, bobine, diode, microprocesseur, microcontrôleur, circuit convertisseur, module de haut-parleur et/ou transformateur, qui présente dans toutes les directions une extension inférieure à 3 cm, en particulier inférieure à 2 cm, et sur laquelle sont prévus des contacts par lesquels elle est reliée à un fil conducteur relié à au moins l'une des pièces découpées, la paillette (50) présentant au moins un évidement de couture (511), au bordure duquel est formé l'un de contacts, le fil conducteur s'étendant à travers l'évidement de couture (511) en contact avec sa bordure et fixant la bordure à l'évidement de couture (511) sur la pièce découpée, les éléments fonctionnels électroniques de la paillette (50) étant en particulier encapsulés dans une enveloppe étanche à l'eau.

2. Vêtement selon la revendication 1,
**caractérisé en ce que**
au moins certains des composants électroniques, en particulier au moins l'unité de capteur et l'unité de signalisation (2, 6) et en particulier l'unité de commande (4), sont reliés de manière non amovible au tissu respectif dans lequel est découpée la pièce découpée respective sur laquelle est disposé le composant électronique respectif, ces composants électroniques étant en particulier imprimés, collés, brodés, tricotés ou tissés sur le tissu.

3. Vêtement selon l'une quelconque des revendications précédentes,
**caractérisé en ce que**
l'unité de commande (4) comprend une liaison avec une unité de calcul dans laquelle est stockée une logique d'évaluation, l'unité de commande (4) étant conçue pour évaluer les valeurs de mesure lues à partir de l'unité de capteur avec la logique d'évaluation stockée et pour émettre des signaux de commande vers l'unité de signalisation (2, 6) en fonction d'un résultat d'évaluation obtenu par la logique d'évaluation.

4. Vêtement selon l'une quelconque des revendications précédentes,
**caractérisé en ce que**
dans le vêtement sont intégrées plusieurs paillettes (50) qui sont reliées entre elles par le fil électriquement conducteur en formant un circuit électronique dont les pistes conductrices (512) sont formées au moins partiellement par le fil électriquement conducteur et dont les éléments électroniques fonctionnels sont formés par les paillettes (50), au moins un des composants électroniques comprenant notamment un groupe de paillettes (50) dont chacune forme au moins un élément électronique fonctionnel de ces composants électroniques et qui sont reliées entre elles par le fil conducteur en formant ce composant électronique.

5. Vêtement selon l'une quelconque des revendications précédentes,
**caractérisé en ce que**
un côté de la paillette (50) est formé comme un côté de rupture, qui est formé comme un bord cassé,
ou que
la paillette (50) présente une première section réalisée sous forme de section électronique (51) et une deuxième section disposée à côté de la première section et réalisée sous forme de section de guidage (52), la section électronique (51) de la paillette (50) présentant l'au moins un évidement de couture (511) et tous les éléments fonctionnels électroniques de la paillette (50) et la section de guidage (52) présentant une surface d'au moins 20 mm², un trou de guidage (520) pour un mandrin d'une machine à broder les paillettes étant notamment prévu dans la section de guidage (52) et/ou la paillette (50) étant fixée à la pièce découpée exclusivement à l'intérieur de sa section électronique (51).

6. Vêtement selon l'une quelconque des revendications précédentes,
**caractérisé en ce que**
le vêtement présente une couche de tissu supérieure qui, lorsque le vêtement est porté de manière déterminée, forme un côté extérieur tourné à l'opposé du porteur, et une couche de tissu inférieure qui, lorsque le vêtement est porté de manière déterminée, forme un côté intérieur du vêtement tourné vers le porteur, un espace intermédiaire étant formé entre la couche de tissu supérieure et la couche de tissu inférieure, dans lequel sont disposés les composants électroniques.

7. Vêtement selon l'une quelconque des revendications précédentes,
**caractérisé en ce que**
l'unité de capteur présente au moins un capteur optique (7) qui est conçu pour émettre une valeur de mesure en fonction d'une intensité lumineuse de la lumière qui le frappe, l'unité de commande (4) étant en particulier conçue pour commander l'unité de génération de signaux (2, 6) en vue de l'émission d'un signal en fonction de la valeur de l'intensité lumineuse émise en tant que valeur de mesure, la dépendance étant en particulier définie de telle sorte qu'en cas de modification de la valeur de l'intensité lumineuse de plus d'une valeur limite, une commande de l'unité de signalisation (2, 6) a lieu en vue de l'émission du signal.

8. Vêtement selon l'une quelconque des revendications précédentes,
**caractérisé en ce que**
l'unité de capteur forme une surface de détection, au moins 80%, en particulier au moins 90% de la surface de détection étant disposés dans une zone du vêtement dont la normale à la surface, tournée vers l'extérieur, présente un angle d'au moins 30°, en particulier d'au moins 45° de la verticale (Z) lorsque le vêtement est porté conformément à sa destination, lorsque le porteur se tient droit le long d'une verticale (Z) parallèle au poids agissant sur le sol, laisse pendre ses bras en ligne droite vers le bas le long de la verticale (Z) et dirige ses yeux vers l'horizontale.

9. Vêtement selon l'une quelconque des revendications précédentes,
**caractérisé en ce que**
l'unité de signalisation (2, 6) présente une consommation de courant de 500 mA à 3000 mA lors de l'émission du signal et/ou que le vêtement présente un accumulateur d'énergie qui est notamment intégré dans le tissu du vêtement, l'accumulateur d'énergie garantissant une durée de fonctionnement minimale de 3 heures, en particulier de 5 heures, lorsque l'unité de signalisation (2, 6) émet le signal en permanence.

10. Vêtement selon l'une quelconque des revendications précédentes.
**caractérisé en ce que**
l'unité de commande (4) est conçue pour déterminer, à partir de valeurs de mesure de l'unité de capteur, s'il y a du brouillard dans un environnement autour du vêtement, l'unité de commande (4) étant conçue pour, en cas de détection de brouillard dans l'environnement, commander en permanence l'unité de signalisation (2, 6) pour émettre le signal.

11. Vêtement selon l'une quelconque des revendications précédentes,
**caractérisé en ce que**
le vêtement comprend un capteur de mouvement (3), l'unité de commande étant conçue pour lire des valeurs de mesure provenant du capteur de mouvement (3) et pour déterminer, à partir d'une variation d'une valeur de mesure émise par le capteur de mouvement (3) dans un temps prédéterminé, si le porteur du vêtement est tombé, l'unité de commande (4) étant conçue pour générer un signal d'appel d'urgence lorsqu'une chute du porteur est déterminée.

12. Vêtement selon l'une quelconque des revendications précédentes,
**caractérisé en ce que**
le vêtement comporte un interrupteur central, notamment intégré dans le tissu, l'utilisateur pouvant activer ou désactiver au moins une fonction des composants électroniques du vêtement par l'intermédiaire de l'interrupteur.

13. Vêtement selon l'une quelconque des revendications précédentes,
**caractérisé en ce que**
l'unité de signalisation (2, 6) présente plusieurs sources lumineuses réparties sur le vêtement, un guide de lumière étant notamment raccordé à au moins certaines des sources lumineuses, les sources lumineuses étant notamment reliées à une face extérieure du vêtement par l'intermédiaire d'une couche intermédiaire au moins partiellement transparente, les guides de lumière formant notamment une section de la face extérieure du vêtement.

14. Vêtement selon l'une quelconque des revendications précédentes,
**caractérisé en ce que**
le générateur de signaux est conçu pour émettre, en tant que signal émis à la réception du signal de commande prédéfini, un signal pulsé, le taux d'impulsions étant inférieur à un tiers, en particulier inférieur à un cinquième.

15. Vêtement selon l'une quelconque des revendications précédentes,
**caractérisé en ce que**
les composants électroniques sont intégrés dans le vêtement de telle sorte que le vêtement est lavable à 30°.

16. Vêtement selon l'une quelconque des revendications précédentes,
**caractérisé en ce que**
l'unité de commande (4) présente une interface pour le couplage d'un appareil électronique mobile, en particulier d'un téléphone mobile, l'interface étant notamment conçue comme une interface sans fil.

17. Vêtement selon l'une quelconque des revendications précédentes,
**caractérisé en ce que**
le vêtement est une veste (1), l'unité de détection (4) s'étendant au moins partiellement sur le dos (200), le devant (100) et en particulier les manches (30) et/ou l'unité de signalisation (2, 6) s'étendant au moins partiellement sur le dos (200), le devant (100) et en particulier les manches (30), l'unité de signalisation (2, 6) étant en particulier conçue pour émettre un signal mécanique vers le porteur et l'unité de signalisation (2, 6) s'étendant sur au moins une manche (30) ou sur au moins une épaule (40).

18. Procédé de contrôler une unité de signalisation (2, 6) d'un vêtement selon l'une quelconque des revendications précédentes,
**caractérisé en ce que**
des valeurs de mesure sont lues à partir d'une unité de détection qui est intégrée dans le vêtement et sont évaluées, un signal de commande prédéfini étant émis en fonction d'une évaluation des valeurs de mesure, avec lequel l'unité de signalisation (2, 6) est commandée pour émettre un signal associé au signal de commande prédéfini.

19. Procédé de fabrication d'un vêtement selon l'une quelconque des revendications 1 à 17,
**caractérisé en ce que**
plusieurs pièces découpées respectivement dans un tissu sont cousues les unes aux autres, une paillette (50) réalisée sous la forme d'une platine équipée d'éléments fonctionnels électroniques, qui présente une section électronique (51) et une section de guidage (52) reliée rigidement à cette section électronique (51), la section électronique (51) présentant tous les éléments fonctionnels électroniques de la paillette (50), étant fixée à la pièce découpée au moyen d'une machine à broder les paillettes au cours d'une étape de travail pour réaliser un composant électronique intégré dans l'une des pièces découpées, la machine à broder les paillettes saisissant, pendant l'étape de travail, la paillette (50) par sa section de guidage (52) au moyen d'un dispositif de guidage et la guidant dans une position prédéterminée par rapport à la pièce découpée, puis faisant passer la paillette à travers au moins un évidement de couture (511) prévu dans la section électronique (51), la paillette (50) est fixée mécaniquement à la pièce découpée au moyen d'un fil conducteur d'électricité et ensuite d'autres paillettes (50) sont fixées mécaniquement à la pièce découpée avec le fil conducteur d'électricité en établissant un contact conducteur d'électricité avec les paillettes (50) au moyen du fil conducteur d'électricité, dans lequel, en particulier après la fixation mécanique de la section électronique (51), la section de guidage (52) est rompue par celle-ci et est retirée de la pièce découpée.

20. Procédé selon la revendication 19,
**caractérisé en ce que**
pendant l'étape de travail, le dispositif de guidage s'engage avec un mandrin de guidage dans un trou de guidage (520) prévu dans la section de guidage (52).

21. Ensemble de paillettes (50) pour la réalisation d'un vêtement selon la revendication 1, chacune des paillettes (50) présentant un groupe d'éléments fonctionnels électroniques, les éléments fonctionnels étant par exemple des condensateurs, des transistors, des pistes conductrices, des bobines, des diodes, des circuits convertisseurs, des modules de haut-parleurs et/ou des transformateurs, et chacune des paillettes présentant des contacts, par l'intermédiaire desquels leurs éléments fonctionnels électroniques peuvent être mis en contact, chacune des paillettes présentant au moins un évidement de couture (511) sur le pourtour duquel est formé l'un de ses contacts, chacune des paillettes (50) présentant une première section réalisée sous forme de section électronique (51) et une deuxième section disposée à côté de la première section et réalisée sous forme de section de guidage (52), la section électronique (51) de la paillette (50) comportant tous les évidements de couture (511) sur le pourtour desquels est formé respectivement l'un des contacts de la paillette (50) et comportant tous les éléments fonctionnels électroniques de la paillette (50), et la section de guidage (52) présentant une surface d'au moins 20 mm², les sections de guidage (52) de toutes les paillettes (50) étant réalisées de manière identique, l'ensemble présente une pluralité de paillettes (50) différentes qui se distinguent toutes les unes des autres par la configuration de leur section électronique (51), les sections électroniques (51) des différentes paillettes (50) présentant chacune un groupe différent d'éléments fonctionnels électroniques et présentant en particulier chacune une disposition identique d'évidements de couture (511).
